# EUROPÄISCHE PATENTSCHRIFT

(11) **EP 2 686 509 B1**
(45) Veröffentlichungstag und Bekanntmachung des Hinweises auf die Patenterteilung: **12.08.2015**
(21) Anmeldenummer: 12708244.4
(22) Anmeldetag: 02.03.2012
(51) Int. Cl.: E05B 1/00, E05B 17/22, E05B 41/00, E05B 45/06, G08B 13/08

(54) **EINRICHTUNG ZUR VERÄNDERUNG EINES VERRIEGELUNGSZUSTANDES**
SYSTEM FOR CHANGING A LOCKING STATE
DISPOSITIF POUR LA MODIFICATION D'UN ÉTAT DE VERROUILLAGE

(30) Priorität: 12.03.2011 DE 102011013730
(43) Veröffentlichungstag der Anmeldung: 22.01.2014
(73) Patentinhaber: Bedoian, Heike, 57074 Siegen (DE)
(72) Erfinder: BEDOIAN, Samuel, 57074 Siegen (DE); ZURKAN, Alexander, 57572 Niederfischbach (DE)
(74) Vertreter: UEXKÜLL & STOLBERG
(86) Internationale Anmeldenummer: PCT/EP2012/000929
(87) Internationale Veröffentlichungsnummer: WO 2012/123073

(56) Entgegenhaltungen:
- EP-A2- 1 785 962
- EP-A2- 1 903 165
- WO-A1-2007/107529
- DE-A1-102004 018 064
- DE-A1-102005 031 106
- DE-B3-102010 018 780

## Beschreibung

Die vorliegende Erfindung betrifft eine Einrichtung zur Veränderung eines Verriegelungszustandes eines Fensters oder einer Tür, umfassend zumindest eine in zumindest einem mit dem Fenster bzw. der Tür drehsicher verbindbaren Olivengehäuse und relativ zu dem Olivengehäuse drehbar gelagerte Griffolive, und zumindest eine elektronische Auswerteschaltung zur Detektierung der Position der Griffolive, wobei die Griffolive mit zumindest einer durch das Olivengehäuse hindurchreichenden Verbindungseinrichtung, mittels der der Verriegelungszustand des Fensters bzw. der Tür veränderbar ist, drehmitnahmesicher verbunden ist, sowie ein Fenster oder eine Tür umfassend eine derartige Einrichtung als auch ein Verfahren zur Erfassung einer Position einer solchen Einrichtung.

Eine derartige Einrichtung ist aus der DE 10 2010 018 780 B3 bekannt. Die DE 10 2010 018 780 B3 beschreibt einen Multifunktionsgriff zum kontrollierten Öffnen und Schließen von Fenstern oder Türen mit einer Detektiereinrichtung zur Erfassung bestimmter aktueller Griffstellungen. Der Griff besteht aus einem Griffkörper und einem mit dem Griffkörper gekoppelten Betätigungsbolzen zum Betätigen eines Verschlussmechanismus sowie einem Beschlag zum Befestigen an einer Tur oder einem Fenster. Der Griffkörper enthält außerdem eine Auswerteelektronik, die ein Zeitmessinstrument mit einer einstellbaren Zeitdauer umfasst, deren Start durch die Bewegung des Griffkörpers ausgelöst wird und deren Ablaufende durch mindestens ein akustisches Geräusch oder ein gleichwertiges elektronisches oder mechanisches Signal anzeigbar ist. Die Detektiereinrichtung ist formschlüssig mit dem Betätigungsbolzen verbunden und kann z.B. Schleifkontakte besitzen, die aufgrund einer Nockenscheibe bestimmte Griffstellungen erkennen.

Eine andere Einrichtung ist beispielsweise aus der DE 20 2005 006 796 U1 bekannt, die eine Überwachungseinrichtung für Fenster und Türen offenbart. Diese Überwachungseinrichtung zur Sicherung von Fenstern und Türen weist einen schwenkbaren Griff auf, der an einem Griffbeschlag gehalten ist und über einen Mehrkant-Steckstift mit Verschlusseinrichtungen der Türen bzw. Fenster verbindbar ist. Innerhalb eines Gehäuses, welches von dem Mehrkant-Steckstift durchdrungen wird, ist eine Leiterplatte angeordnet, die im Wesentlichen unverschiebbar eingebracht ist. Um eine Bestimmung der Position des Griffs zu ermöglichen, wird vorgeschlagen, dass auf dem Mehrkant-Steckstift eine Schalthülse aufgebracht wird, die mit als Tastern ausgebildeten Mikroschaltern wechselwirken kann. Um darüber hinaus überwachen zu können, ob sich die Tür bzw. das Fenster in einer Geschlossen- bzw. Offenposition befindet, weist die Überwachungseinrichtung ferner ein in einem Fenster- bzw. einem Türflügel gehaltenes Hauptteil und ein in dem ortsfesten Rahmen benachbart angeordnetes Zusatzteil auf. Die so gebildete zweite Sensorvorrichtung, neben der Sensorvorrichtung zur Bestimmung der Position des Griffs, weist Magnete und entsprechend korrespondierende Reed-Kontaktschalter auf, um die unterschiedlichen Positionen der Tür bzw. des Fensters zu bestimmen. Durch entsprechende Auswertungen der Daten der ersten und zweiten Sensorvorrichtung wird erkannt, ob sich die Tür bzw. das Fenster in einer offenen bzw. einer geschlossenen Position befindet und ob sich der Griff in einer Verriegelungs- oder einer Entriegelungsposition befindet. In verschiedenen Konstellationen, beispielsweise, wenn sich das Fenster in einer Geschlossenposition befindet, ohne dass der Griff eine Verriegelungsposition einnimmt, oder wenn sich der Griff in einem Verriegelungszustand befindet und eine Überführung des Fensters von der Geschlossen- in die Öffnungsposition erfolgt, insbesondere im Falle eines Einbruches, wird ein Alarm ausgegeben.

Nachteilig bei dieser Überwachungseinrichtung ist jedoch, dass eine Vielzahl von Sensoren eingesetzt werden muss, um sowohl eine Überwachung der Position des Griffs als auch des Fensters bzw. der Tür zu ermöglichen. Darüber hinaus müssen bei einer Nachrüstung des Fensters bzw. der Tür mit der Überwachungseinrichtung neben dem Austausch des Griffs bzw. des Griffbeschlags zusätzliche Manipulationen an dem Fenster, insbesondere die Positionierung der zweiten Sensorvorrichtung, vorgenommen werden.

Darüber hinaus offenbart die DE 10 2005 031 106 A1 einen Fenstergriff mit einem Bewegungssensor, einer drahtlosen Datenübertragung und einer autarken Energieversorgung. Dabei wird ein Fenstergriff mit genormten Anschlussmaßen vorgeschlagen, welcher die mikrosystemische Anordnung eines Bewegungssensors, eines Mikroprozessors, einer Sendeempfangseinrichtung, eines Energiespeichers und eines Systems zur regenerativen Energieerzeugung ermöglicht. Der als "Smarthandle" beschriebene Fenstergriff soll es ermöglichen, einem System Informationen über einen Öffnungs- und Neigungswinkel sowie den Verriegelungszustand eines Fensters anzugeben. Dieser Fenstergriff hat den Nachteil, dass durch die Integration des Bewegungssensors in den Fenstergriff eine Anpassung an verschiedene Umgebungsbedingungen nur durch Austausch des gesamten Fenstergriffs ermöglicht wird.

Die EP 1 903 165 A2 betrifft einen Fenstergriff für ein Fenster, der eine Positionserfassungseinrichtung zur Detektierung der Griffposition des Fenstergriffs im montierten Zustand aufweist, die einen oder mehrere Detektionssensoren zur Sensierung der Griffstellung des Fenstergriffs. Diese Erfassungseinrichtungen sind in einer Ausnehmung des länglichen Handgriffs vorgesehen. Es ist ferner offenbart, dass die Detektionssensoren als linear orientierte Lagesensoren ausgebildet sind, die jeweils ein Röhrchen aufweisen, in denen ein axial bzw. linear beweglicher Kontaktkörper angeordnet ist.

Es ist daher Aufgabe der vorliegenden Erfindung, die aus dem Stand der Technik bekannten gattungsgemäßen Einrichtungen derartig weiterzuentwickeln, dass die Nachteile des Standes der Technik überwunden werden, insbesondere eine Einrichtung bereitgestellt wird, die konstruktiv einfach aufgebaut ist, mittels der eine Überwachung sowohl einer Position eines Griffs, welcher auch als Griffolive bezeichnet wird, als auch eine Überwachung der Position des Fensters bzw. der Tür auf konstruktiv einfache Weise ermöglicht, und gleichzeitig eine leichte Anpassbarkeit an die verschiedenen Umgebungsbedingungen, insbesondere an den Typ des Fensters bzw. der Tür, in der die Einrichtung verwendet werden soll, als auch der zu überwachenden Parameter und der Art und Weise, wie das Ergebnis der Auswertung der Daten an die Umgebung weitergegeben wird, ermöglicht. Darüber hinaus soll ein im Vergleich zum Stand der Technik verbessertes Verfahren zur Erfassung einer Position einer Einrichtung zur Veränderung eines Verriegelungszustands eines Fensters und/oder einer Tür bereitgestellt werden.

Diese Aufgabe wird erfindungsgemäß dadurch gelöst, dass die Auswerteschaltung zumindest eine zumindest bereichsweise innerhalb des Olivengehäuses angeordnete und einen ersten Sensor tragende Leiterplatte aufweist, und dass die Leiterplatte drehmitnahmesicher mit der Verbindungseinrichtung verbunden ist.

Dabei wird insbesondere vorgeschlagen, dass das Olivengehäuse zumindest einen Griffbeschlag umfasst oder durch einen Griffbeschlag gebildet ist, wobei das Olivengehäuse an einem Rahmen des Fensters bzw. der Tür, befestigbar ist.

Eine erfindungsgemäße Einrichtung kann auch dadurch gekennzeichnet sein, dass die Verbindungseinrichtung zumindest einen Mehrkant-Steckstift, oder einen Vierkant-Steckstift, umfasst und dass die Verbindungseinrichtung mit zumindest einer Verriegelungseinrichtung des Fensters oder der Tür, mittels der die Position von zumindest einem Beschlagelement des Fensters oder der Tür veränderbar ist, in Wirkverbindung bringbar ist.

Weiterhin kann eine erfindungsgemäße Einrichtung gekennzeichnet sein durch zumindest eine in dem Olivengehäuse und/oder benachbart zu der Leiterplatte angeordnete Rasteinrichtung, die durch Rastnasen oder durch eine gefederte Kugelmechanik gebildet ist, mittels der die Griffolive oder die Verbindungseinrichtung in einer, oder einer Vielzahl, von Griffpositionen einrastbar ist, die zumindest eine Verriegelungsposition, in der sich das Fenster oder die Tür, in einer verriegelten Position befindet, in der eine Verschwenk-, Verschiebe- oder Kippbewegung des Fensters oder der Tür, wenn sich das Fenster oder die Tür in seiner bzw. ihrer Verschlossenposition befindet, verhindert wird, einer Entriegelungsposition, in der sich das Fenster oder die Tür, in einer entriegelten Position befindet, in der eine Verschwenk- oder Verschiebebewegung des Fensters oder der Tür in seiner bzw. ihrer Offenposition ermöglicht wird, oder eine Teilentriegelungsposition umfasst, in der sich das Fenster oder die Tür, in einer teilentriegelten Position befindet, in der eine Verschwenk- oder Verschiebebewegung des Fensters oder der Tür verhindert und eine Kippbewegung des Fensters oder der Tür ermöglicht wird.

Weiterhin wird mit der Erfindung vorgeschlagen zumindest eine Fixiereinrichtung, die drehmitnahmesicher mit der Verbindungseinrichtung verbindbar ist und auf der die Leiterplatte drehmitnahmesicher anordbar ist.

Bevorzugt ist, dass die Leiterplatte eine kreisförmige, Umfangsform aufweist und wobei in der Leiterplatte zumindest einer Öffnung zur Aufnahme der Verbindungseinrichtung und/oder der Fixiereinrichtung vorgesehen ist, wobei im Außenumfang der Öffnung eine Aufnahme vorgesehen ist, wobei in der Aufnahme zumindest ein komplementäres, auf einer Oberfläche der Verbindungseinrichtung und/oder der Fixiereinrichtung angeordnetes Element aufnehmbar ist, um einer vorbestimmten Relativposition zwischen der Leiterplatte einerseits und der Verbindungseinrichtung, der Griffolive und/oder der Fixiereinrichtung anderseits festzulegen, oder die Leiterplatte das komplementäre Element und die Verbindungseinrichtung, die Griffolive und/oder die Fixiereinrichtung die Aufnahme umfasst.

Weiterhin schlägt die Erfindung vor, dass der erste Sensor zumindest eine autark die Bestimmung seiner eigenen Position und/oder Ausrichtung im Raum ermöglichende Sensiervorrichtung umfasst und zumindest ein Sensierelement des ersten Sensors und/oder der Sensiervorrichtung exzentrisch relativ zu einer Drehachse der Leiterplatte und der Verbindungseinrichtung auf der Leiterplatte positioniert ist.

Bei der vorgenannten Ausführungsform ist besonders bevorzugt, dass die Sensiervorrichtung die Bestimmung der Position und/oder Ausrichtung ermöglicht, und zwar basierend auf mittels des Sensierelements detektierten Beschleunigungsdaten, Geschwindigkeitsdaten, Bewegungsdaten, Erdmagnetfelddaten, GPS-Daten und/oder (Kreisel-) Kompassdaten, wobei die Sensiervorrichtung zumindest einen 3D-Sensor umfasst, wie zum Beispiel einen 3D-MEMS-Beschleunigungssensor.

Bei den beiden vorgenannten Alternativen wird insbesondere vorgeschlagen, dass die Sensiervorrichtung die Bestimmung der Griffposition, wie zum Beispiel einer Offenposition, einer Verschlossenposition und/oder einer Kippposition des Fensters oder der Tür, und die Bestimmung einer zumindest teilweisen Zerstörung der Struktur des Fensters oder der Tür und/oder der Position der Leiterplatte, der Fixiereinrichtung, der Verbindungseinrichtung und/oder der Griffolive ermöglicht.

Eine erfindungsgemäße Einrichtung kann auch gekennzeichnet sein durch zumindest eine mit der Leiterplatte, insbesondere elektrisch, elektronisch, drahtgebunden und/oder drahtlos, verbindbare und auf der Leiterplatte angeordnete Komponente, wobei die Komponente aus einer Gruppe von Komponenten ausgewählt ist, die folgende Komponenten umfasst:
zumindest eine Energiequelle, wie eine Batterie, ein Akkumulator, ein thermoelektrisches Element oder
ein mechanoelektrisches Element zur Erzeugung elektrischer Energie aus mechanischer Bewegungsenergie und/oder thermischer Energie, die aus einem Temperaturunterschied zwischen einer der Einrichtung zugewandten und einer der Einrichtung abgewandten Seite des Fensters oder der Tür gewonnen wird, ein Solarelement, einen Energiespeicher, eine optische und/oder akustische Ausgabeeinrichtung, wie zum Besipiel ein Lautsprecher, eine Sirene, eine Displayeinrichtung und/oder zumindest eine Leuchteinrichtung, zumindest eine Eingabeeinrichtung, wie zum Beispiel ein Schalter, eine Tastatur, ein Mikrofon, eine Foto- und/oder Videokamera und/oder ein Touchscreen, eine Leseeinrichtung, eine Datenkommunikationseinrichtung, zumindest eine, vorzugsweise auf die Leiterplatte stapelbare, weitere Leiterplatte, eine Ventileinrichtung, insbesondere eine Unterdruckventileinrichtung, eine von der Einrichtung örtlich getrennte und mit der Einrichtung drahtgebunden, drahtlos und/oder funkgebunden, insbesondere zum Beispiel über die Datenkommunikationseinrichtung, verbundene Funktionseinheit wobei die Komponente zumindest bereichsweise in der Griffolive, der Verbindungseinrichtung, der Fixiereinrichtung, der Rasteinrichtung und/oder dem Olivengehäuse anordbar ist, wobei die weitere Leiterplatte die Datenkommunikationseinrichtung umfasst, die Datenkommunikationseinrichtung auf freien ISM-Frequenzbändern, insbesondere 433 MHz, 886 MHz und/oder 2,4 GHz, und/oder mittels KNX, WLAN, 433-MHz, 886-MHz, z-wave, und/oder zigbee-Funkstandards arbeitet und/oder die zweite Leiterplatte ortsfest relativ zu dem Olivengehäuse, dem Olivengriff und/oder der Verbindungseinrichtung gelagert ist.

Bei der vorgenannten Alternative ist bevorzugt, dass mittels der Ausgabeeinrichtung ein Signal ausgebbar ist, wenn die Ladung der Energiequelle einen vorgegebenen Schwellenwert unterschreitet.

Weiterhin wird mit der Erfindung vorgeschlagen zumindest eine elektrische, drahtgebundene, drahtlose und/oder funkgebundene Konnektierungseinrichtung, wie zumindest eine Steckkontakteinrichtung und/oder Schleifkontakteinrichtung, mittels der die Leiterplatte mit zumindest einem weiteren Element, insbesondere der Komponente, der Einrichtung, der Funktionseinheit und/oder der weiteren Leiterplatte verbindbar ist, wobei die Konnektierungseinrichtung zumindest bereichsweise von der Verbindungseinrichtung und/oder Fixiereinrichtung umfasst ist und/oder die Leiterplatte mittels der Konnektierungseinrichtung automatisch bei einem Aufstecken und/oder Verbinden mit der Verbindungseinrichtung und/oder Fixiereinrichtung mit dem weiteren Element verbindbar ist.

Dabei ist besonders bevorzugt, dass die Leiterplatte, das Element, die Komponente, die Funktionseinheit und/oder die weitere Leiterplatte zumindest einen zweiten Sensor zur Erfassung weiterer Umgebungsbedingungen umfasst, wie einer Temperatur, einer Luftfeuchtigkeit, einer Lichtintensität, einer Dämmerungsstufe, der Annäherung einer Person, einer Konzentration zumindest eines Gases, insbesondere Kohlenmonoxid, einer Rauchkonzentration, einem einmaligen und/oder mehrmaligen Antippen der Griffolive, des Olivengehäuses und/oder der Verbindungseinrichtung, einer Intaktheit der Struktur des Fensters und/oder der Tür, und/oder eines Glassbruchs.

Die Erfindung liefert ferner ein Fenster oder eine Tür umfassend eine erfindungsgemäße Einrichtung, insbesondere in Form eines um sowohl eine horizontale und zumindest eine vertikale Achse verschwenkbares Kippfensters, eines um ausschließlich eine vertikale Achse oder eine horizontale Achse verschwenkbaren Fensters, zumindest eines Schiebefensters, eines Schwenkkippfensters, einer Schiebetür, einer Hebeschiebetür, einer Schiebekipptür und/oder einer Kipptür.

Die das Verfahren betreffende Aufgabe wird gelöst durch ein Verfahren zur Erfassung einer Position einer Einrichtung zur Veränderung eines Verriegelungszustandes eines Fensters oder einer Tür und einer Position des Fensters bzw. der Tür, wobei der Verriegelungszustand und die Position mittels zumindest eines ersten Sensors erfasst wird.

Der Erfindung liegt somit die überraschende Erkenntnis zugrunde, dass durch die Anordnung einer Leiterplatte im Bereich einer Verbindungseinrichtung, die drehmitnahmesicher mit einer Griffolive der Einrichtung einerseits verbunden ist und die Verbindung mit einer Verriegelungsvorrichtung innerhalb des Fensters bzw. der Tür andererseits ermöglicht, wobei die Leiterplatte ebenfalls drehmitnahmesicher mit der Verbindungseinrichtung verbunden bzw. auf dieser angeordnet ist und durch zumindest teilweise Anordnung der Leiterplatte in der Griffolive, beispielsweise ein Hineinreichen der Leiterplatte in die Griffolive, auf konstruktiv einfache Weise ermöglicht wird, dass sowohl die Position einer Griffolive erfasst wird als auch gleichzeitig eine Position des Fensters bzw. der Tür erfasst werden kann. Gleichzeitig ermöglicht diese Anordnung der Leiterplatte einen modularen Aufbau der Einrichtung, insbesondere um eine funktionale bzw. systematische Erweiterung der Einrichtung zu ermöglichen.

Hierbei wird unter Leiterplatte insbesondere eine Platine verstanden, auf welcher elektronische bzw. mikroelektronische Bauelemente, insbesondere Schaltelemente bzw. integrierte Bauelement, und Leiterbahnen, insbesondere zur elektrischen Verbindung der Bauelemente, angeordnet sind. Die Bauelement umfassen beispielsweise zumindest einen Speicher, eine Auswerteeinrichtung in Form beispielsweise eines Mikroprozessors und/oder zumindest teilweise den ersten Sensor.

Dabei umfasst der erste Sensor insbesondere einen autarken Sensor, wobei unter einem autarken Sensor im Sinne der Erfindung eine Sensiervorrichtung verstanden wird, die derartig einteilig ausgebildet ist, das kein zusätzliches Gegenelement benötigt wird, um eine Erkennung einer Position zu ermöglichen, wie es beispielsweise bei einem Reedkontakt, in dessen Umgebung ein relativ zu dem Kontakt bewegbarer Magnet angeordnet werden muss, oder bei Mikroschaltern, bei denen außerhalb des zu bewegenden Elementes die Mikroschalter auslösenden Elemente vorgesehen werden müssen. Geeignete autarke Sensoren sind alle Arten von 3D-Sensoren, d.h. Sensoren, die es ermöglichen, die Position bzw. Ausrichtung des Sensors selber bzw. der Einheit auf der der Sensor angeordnet ist, im Raum zu bestimmen. Dabei kann der Sensor auf verschiedenen Messprinzipien basieren, beispielsweise Erdmagnetfeldlinien auswerten, Satelliten-Positionierungsdaten erfassen bzw. Bewegungsparameter wie eine Geschwindigkeit, eine Beschleunigung erfassen. Ein Beispiel für einen geeigneten Sensor stellt der 3D-Sensor der Firma Honeywell vom Typ HMC 5843 oder der Firma Analog Devices vom Typ ADXL345 dar.

Besonders bevorzugt ist der Einsatz eines 3D-MEMS-Sensors, insbesondere Beschleunigungssensor. MEMS bzw. Microelectromechanical Systeme erlauben es, Sensoren als integrierte Bauelemente zu realisieren, die bisher aus mehreren Bauteilen aufgebaut waren.

Zur Realisierung eines Beschleunigungssensors werden beispielsweise oberflächenmikromechanische Prinzipien eingesetzt. Dazu kann auf einer Waferseite eines Substrats eine frei bewegliche Kammstruktur ausgebildet werden, die dann durch Ablösen vom Substrat beweglich gestaltet wird. Die beweglichen und festen Kammstrukturen bilden dann einen Kondensatoraufbau, dessen Kapazität sich in Abhängigkeit von den auf diese wirkenden Beschleunigungswerten ändert und so die Detektierung des Beschleunigungssignals in qualitativer Hinsicht ermöglicht. Durch Ausbildung der Struktur in die drei Raumrichtungen wird so die Erkennungen der Beschleunigung in die drei Raumrichtungen ermöglicht.

Durch Verknüpfung der quantitativen Beschleunigungsdaten mit Zeitinformationen zu den Beschleunigungssignalen können so Rastbewegungen bzw. -signale der nachfolgend erläuterten Rasteinrichtung erkannt und auf eine Position der Grifffolie gefolgert werden bzw. die Position des Fensters bzw. der Tür im Raum bestimmt werden, aber auch Einbruchsversuche erkannt werden. Dabei erfolgt die Erkennung des Einbruchsversuchs bereits frühzeitig, nämlich z.B. bei einem Aufhebeln des Fensters bzw. der Tür. Befindet sich das Fenster bzw. die Tür im verriegelten Zustand und wird beispielsweise eine Beschleunigung erfasst, die parallel zu der Ebene eines Rahmens des Fensters bzw. der Tür erfolgt, kann zweifelsfrei erkannt werden, dass versucht wird, das Fenster aufzuhebeln. Auch ermöglicht es ein 3D-Beschleunigungssensor einen Glasbruch dadurch zu erkennen, dass durch die auf das Fenster bzw. die Tür wirkende Kraft eine Beschleunigung der Griffoliven bzw. des Olivengehäuses erfolgt und diese charakteristischen Beschleunigungswerte die Erkennung eines Glasbruchs ermöglichen.

Diese Bestimmung einer Position einer Grifffolie mit einem einzelnen 3D-(Beschleunigungssensor) kann auch unabhängig von der Anordnung der Leiterplatte, insbesondere auf der Verbindungseinrichtung, realisiert werden.

Durch eine exzentrische Positionierung des ersten Sensors auf der Leiterplatte bzw. Platine wird es dem autark arbeitenden Sensor ermöglicht, eindeutig seine Position bzw. Ausrichtung im Raum zu bestimmen und gleichzeitig eindeutig die Position bzw. Ausrichtung der Griffolive aber auch gleichzeitig die Position des Fensters bzw. der Tür im Raum zu bestimmen. So ist es mit dem Sensor insbesondere möglich zu erkennen, ob sich die Griffolive in einer Verriegelungsposition, einer Entriegelungsposition oder einer Teilentriegelungsposition befindet. Dabei wird unter einer Verriegelungsposition insbesondere eine Position verstanden, bei welcher ein Fenster, wenn es sich in einer Geschlossen-Position befindet, mit einem Tür- bzw. Fensterrahmen derartig verriegelt wird, dass ein Öffnen der Tür bzw. des Fensters ohne eine Zerstörung bzw. Manipulation der Struktur des Fensters bzw. der Tür nicht ermöglicht wird. Unter einer Entriegelungsposition wird insbesondere verstanden, dass das Fenster bzw. die Tür aus der Geschlossen-Position in die Öffnungsposition oder umgekehrt bewegt werden kann, während unter einer Teilentriegelungsposition verstanden wird, dass die Verriegelungseinrichtung, insbesondere Beschläge des Fenster bzw. der Tür, so in einen Rahmen bzw. einen umstehende Struktur eingreifen, dass nur eine teilweise Bewegung, beispielsweise ein Kippen des Fensters oder der Tür, ermöglicht wird.

Besonders bevorzugt ist es bei der Erfindung, wenn die Leiterplatte über eine Fixiereinrichtung, beispielsweise in Form einer Hülse aus einem Kunststoffmaterial, mit der Verbindungseinrichtung drehmitnahmesicher, beispielsweise durch ein Aufklipsen auf die Fixiereinrichtung, verbunden werden kann. So kann einerseits eine Isolation der Leiterplatte gegenüber der zumeist aus einem elektrisch leitenden Material, insbesondere Metall, bestehenden Verbindungseinrichtung, beispielsweise eines Mehrkant-Steckstifts, ermöglicht werden. Gleichzeitig kann die Fixiereinrichtung auch als Teil einer Rasteinrichtung dienen. Hierbei ermöglicht es die Rasteinrichtung, dass die Griffolive bzw. die Verbindungseinrichtung in vorbestimmten Positionen relativ zu dem Olivengehäuse, welches insbesondere relativ zu dem Fenster bzw. der Türstruktur fixiert ist, einrastbar ist. Dabei erfolgt eine Einrastung vorzugsweise in den zuvor beschriebenen drei Positionen der Verriegelungs-, Entriegelungs- und Teilentriegelungsposition.

Diese Integration der Fixiereinrichtung in die Rasteinrichtung bietet ferner den Vorteil, dass die Leiterplatte, und damit der erste Sensor, ortsnah zu dieser Rasteinrichtung angeordnet ist und es insbesondere ermöglicht wird, dass der erste Sensor, insbesondere durch Erfassung von Bewegungsparametern, wie einer Geschwindigkeit bzw. einer Geschwindigkeitsveränderung der Bewegung, der Griffolive bzw. der Verbindungseinrichtung, insbesondere vor dem, bzw. während des Einrastens, erfasst werden kann, so dass die Position der Griffolive bei Erkennen dieser Einrastimpulse eindeutig bestimmt werden kann. Vorzugsweise ist ein weiterer Teil der Rasteinrichtung durch das Olivengehäuse selber, beispielsweise durch die Anspritzung von entsprechenden Rastnasen, die mit der Fixiereinrichtung wechselwirken, ausgebildet.

Hierbei kann die Auswertung von Rastimpulsen zur Bestimmung einer Position auch unabhängig von dem spezifischen Ort der Anordnung der Leiterplatte oder des Sensors, insbesondere der Verbindung mit der Verbindungseinrichtung, realisiert werden.

Bevorzugt weist die Leiterplatte bzw. Platine eine rotationssymmetrische, insbesondere runde, Außenkontur auf, wobei der 3D-Sensor bzw. der erste Sensor insbesondere exzentrisch auf der Leiterplatte angeordnet ist.

Bevorzugt ist ferner auf der Leiterplatte bzw. der Platine eine mechanische Befestigungsvorrichtung in Form einer Aussparung, Öffnung bzw. einer Vertiefung vorgesehen, die mit einer komplementären Element der Fixiereinrichtung wechselwirkt, um die Platine bzw. Leiterplatte in einer vorbestimmten Position auf der Verbindungseinrichtung bzw. dem Mehrkant-Steckstift anzuordnen.

Diese Drehmitnahme der Leiterplatte kann auch unabhängig von der Anordnung bzw. Verbindung auf/mit der Verbindungseinrichtung realisiert sein.

Diese Anordnung der Leiterplatte bzw. Platine auf der Verbindungseinrichtung ermöglicht es insbesondere, dass die Einrichtung modular aufgebaut werden kann, also auf ein und dieselbe Verbindungseinrichtung bzw. die ein und dieselbe Griffolive unterschiedliche, an die jeweiligen Umgebungsbedingungen und Anforderungen angepasste Leiterplatte bzw. ein entsprechender Sensor aufgesteckt werden kann. So können beispielsweise Leiterplatten bzw. Platinen vorgesehen sein, die eine Komponente zur drahtlosen Datenkommunikation umfassen bzw. mit diesen, insbesondere in der Griffolive bzw. dem Olivengehäuse angeordneten Datenkommunikationseinrichtung, verbindbar sind. Dies erlaubt es, dass Signale an eine externe Einheit, wie ein Alarmzentrum oder eine Hausautomatisierungseinrichtung, falls eine derartige Vernetzung erwünscht ist, ermöglicht.

Ist eine derartige externe Datenkommunikation jedoch nicht erwünscht, kann eine andere, einfache und damit kostengünstiger aufgebaute Leiterplatte bzw. Platine eingesetzt werden, die beispielsweise lediglich die Weitergabe von Signalen an eine in der Griffolive bzw. dem Olivengehäuse angeordnete Alarmeinrichtung bzw. Ausgabeeinrichtung ermöglicht. Beispiele für solche in der Griffolive bzw. dem Olivengehäuse angeordnete Elemente sind Ein- bzw. Ausgabeeinrichtungen, wie eine Tastatur, Schalter, ein Lautsprecher, ein Touchscreen oder Anzeigen, die es ermöglichen, dass die Einrichtung initialisiert bzw. überwacht werden kann und gleichzeitig Alarme und dgl. ausgegeben werden können. Insbesondere wird auch eine Stromversorgung für die Leiterplatine in der Griffolive bzw. dem Olivengehäuse, beispielsweise in Form einer Batterie, eines Akkumulators, oder einer Solarzelle angeordnet.

Insbesondere ist bevorzugt, dass ein Akkumulator über die Solarzelle bzw. eine Solarpanele, die vorzugsweise auf einer der Einrichtung abgewandten Seite der Tür bzw. des Fensters angeordnet wird, aufgeladen wird. Aufgrund der Anbindung an die Einrichtung, insbesondere die Olive bzw. das Olivengehäuse, kann die Solarpanele frei am bzw. um das Fenster bzw. die Tür angeordnet werden.

Auch kann ein mechanoelektrisches Element vorgesehen sein, mit Hilfe dessen mechanische Bewegungsenergie, vorzugsweise der Griffolive oder eines damit in mechanischer Verbindung stehenden Elementes, dazu eingesetzt wird, um elektrische Energie zu gewinnen und damit den Akkumulator zu laden. Des weiteren besteht die Möglichkeit über ein sogenanntes Energie harvesting den Akkumulator zu laden, beispielsweise indem ein thermoelektrisches Element eingesetzt wird, welches es erlaubt, bestehende Temperaturunterschiede zur Erzeugung von elektrischer Energie auszunutzen, beispielsweise einen Temperaturunterschied zwischen einer Innen- und Außenseite, also einer der Einrichtung zugewandten und einer der Einrichtung abgewandten Seite der Tür bzw. des Fensters.

Besonders bevorzugt ist, dass bei einer Anordnung der Leiterplatte auf der Verbindungseinrichtung gleichzeitig eine elektrische Kontaktierung der Leiterplatte mittels Steckkontakten zu der Griffolive, insbesondere zur Verbindung mit, in der Griffolive angeordneten Elementen, beispielsweise der Stromversorgung sowie dem Lautsprecher bzw. der Anzeigeeinrichtung, ermöglicht wird oder über weitere Steckkontakte oder Schleifkontakte an der Verbindungseinrichtung einer Kontaktierung zu den in dem Olivengehäuse angeordneten Elementen erreichbar ist.

Auch kann die Leiterplatine mittels eines Leiterstranges, welcher einen Stecker aufweist, der in einer komplementären Steckeraufnahme, die in dem Olivengehäuse bzw. in der Griffolive angeordnet ist und eine Verbindung zu dort angeordneten Elementen ermöglicht, aufgenommen werden kann, verbunden werden.

Die Anordnung der zusätzlichen Elemente, wie des Lautsprechers oder der Energiespeichereinrichtung, in dem Olivengehäuse anstelle der Griffolive bietet den Vorteil, dass ein modulares System erzielt wird, bei dem die Griffolive unabhängig von dem Olivengehäuse ausgetauscht werden kann bzw. verschiedene Griffoliven mit ein und demselben Olivengehäuse frei kombinierbar sind. Auch kann der Funktionsumfang der Einrichtung so durch alleinige Anpassung des Olivengehäuses bzw. der darin angeordneten Komponenten, angepasst werden.

Die erfindungsgemäße Anordnung der Leiterplatte bzw. Platine ermöglicht es darüber hinaus, dass aufgrund des im Vergleich zur Griffolive innerhalb des Olivengehäuses vorhandenen größeren Bauraums die Leiterplatte mit zumindest einer weiteren Leiterplatte, die insbesondere mittels einer Plug-and-Play Verbindung mit der ersten Leiterplatte verbunden werden kann, um weitere Systemfunktionselemente erweitert werden kann. Beispielsweise kann die Leiterplatte bzw. Platine eine Datenkommunikationseinrichtung zur drahtlosen, insbesondere funkgebundenen, Verbindung der Einrichtung mit externen Komponenten, wie einem Alarmzentrum, einem Hausautomatisierungszentrum oder auch einem externen Aktuator, wie einem Rolladenmotor bzw. einem Gurtwickler ermöglichen.

Auf diese Weise wird eine größtmögliche Flexibilität und daher Anpassungsmöglichkeit der Einrichtung an die Umgebungsbedingungen, bzw. die zu überwachenden Parameter bzw. die durch die Einrichtung einzuleitenden Maßnahmen bei Erfassung entsprechender Umgebungsbedingungen ermöglicht.

Beispiele für eine drahtlose, insbesondere funkgebundene Datenkommunikation sind Funkstandards wie KNX, WLAN, 433 MHz, 886 MHz, 2,4 GHz, 10886 MHz-Verbindungen, Z-WAVES, ZIGBEE o. dgl und/oder Datenkommunikationen unter Verwendung freier ISM (Industrial Scientific, Medical) Frequenzbänder, wie 433 MHz, 886 MHz und/oder 2,4 GHz. Neben dem zuvor beschriebenen ersten Sensor in Form eines 3D-Sensors, also eines Sensors, der sowohl eine Position als auch eine Ausrichtung im Raum, ohne dass weitere Sensorkomponenten dazu notwendig sind, ermöglicht, kann die Einrichtung auch um weitere (zweite) Sensoren erweitert werden, die Umgebungsbedingungen, insbesondere eine zumindest teilweise Zerstörung der Struktur der Tür bzw. des Fensters, beispielsweise einen Glasbruch, aber auch andere Umgebungsparameter, wie eine Temperatur, eine Luftfeuchtigkeit oder eine Lichteinstrahlung, erfassen. Auch können zur Präzisierung bzw. Erhöhung der Messgenauigkeit weitere Sensoren zur Erkennung der Position der Griffolive oder des Fensters bzw. der Tür vorgesehen sein, beispielsweise weitere 3D-Sensoren, um eine redundante Auswertung der Messsignale, sowohl zur Vermeidung von Fehlmessungen als auch zur Erhöhung der Messgenauigkeit.

Die Erkennung weiterer Umgebungsparameter, neben der Erkennung der Stellung der Griffolive und der Position des Fensters bzw. der Tür, beispielsweise die Erfassung einer Temperatur einer Luftfeuchtigkeit bzw. eines Lichteinfalls ermöglichen es, dass nach insbesondere frei programmierten Parametern, Alarme bzw. Aktionen ausgelöst werden können, beispielsweise um einen Benutzer dazu zu bewegen, ein Fenster zu schließen bzw. zu öffnen, um ein Lüften zu ermöglichen oder einen zu starken Temperaturabfall zu vermeiden, oder beispielsweise einen Rolladenmotor bzw. einen Gurtwickler zu betätigen, um ein Verschließen der Rolladen bzw. des Fensters zu ermöglichen.

Besonders vorteilhaft ist es an der Einrichtung, dass neben der Bestimmung der Position der Griffolive bzw. des Fensters auch alleine basierend auf den Daten des ersten Sensors eine zumindest teilweise Zerstörung der Struktur des Fensters bzw. der Tür, beispielsweise ein Glasbruch erkannt werden kann. So kommt es aufgrund einer derartigen, insbesondere gewaltsamen, Zerstörung der Struktur zu charakteristischen Bewegungen der Griffolive bzw. der Leiterplatte, auch wenn die Leiterplatte nicht mit der Verbindungseinrichtung verbunden ist. Insbesondere bei einem Aufhebeln des Fensters kommt es zu einer Übertragung eines Bewegungssignals von den Beschlägen bzw. der Verriegelungseinrichtung des Fensters bzw. einer Tür an die Verbindungseinrichtung und damit den auf der Leiterplatte angeordneten Sensor, aber auch aufgrund von Erschütterungen bei einem Glasbruch. Die mittels des ersten Sensors erfassten Daten erlauben es, eine Differenzierung durchzuführen, ob eine zumindest teilweise Zerstörung der Struktur der Tür bzw. des Fensters stattfindet, also nicht erlaubte Impulse vorliegen, oder lediglich ein "harmloses Ereignis", also erlaubte Impulse, wie, dass ein Vogel gegen die Scheibe fliegt, ein Schneeball oder ein Ball gegen die Scheibe fliegt oder mit einem Gegenstand gegen die Scheibe geklopft wird. So kann eine Zerstörung der Struktur, insbesondere bei einem Einbruch eindeutig erkannt werden. Dies basiert auf der überraschenden Erkenntnis, dass ein gegen die Scheibe fliegendes Objekt einen einzigen diskreten Beschleunigungs- bzw. Bewegungsimpuls erzeugt. Bei einer teilweisen Zerstörung der Struktur des Fensters bzw. der Tür, beispielsweise bei einem Einbruch mit einem Stemmeisen oder bei einer Zerstörung des Glases, tritt jedoch ein Beschleunigungsereignis auf, das sich über einen erkennbar längeren Zeitraum, insbesondere um den Faktor 4-5 längeren Zeitraum, erstreckt und gleichzeitig deutlich andere Bewegungssignale erzeugt.

Weitere Untersuchungen haben gezeigt, dass eine Auswertung lediglich des Amplitudenwertes unabhängig von der Länge und dem Verlauf der einwirkenden Beschleunigung ebenfalls zu sehr guten Überdeckungen hinsichtlich der Unterscheidung zwischen Alarm- und Alltagsereignissen führt. Daher ist es eine Option, lediglich die Amplitudenwerte zu bewerten und daraus auf ein Alarmereignis zu schließen. Dies hat die Vorteile, dass der Messvorgang als auch die elektronisch/softwaretechnische Auswertung deutlich kürzer ist und damit die Lebensdauer der Batterie verlängert wird und/oder es möglich ist, einen weniger komplexen und damit kostengünstigeren Mikrocontroller zu verbauen, da nicht so hohe Anforderungen an die Leistungsfähigkeit und den Speicherbedarf gestellt werden.

Diese Erkennung einer Alarmsituation kann auch unabhängig von der Positionierung der Leiterplatte, insbesondere auf der Verbindungseinrichtung, realisiert werden, solange die entsprechenden Impulse bzw. Beschleunigungssignale an den Sensor weitergeleitet werden.

Somit wird durch die Überwachung der Länge, aber auch insbesondere ergänzt um die Überwachung der genauen Parameter des Ereignisses, eine eindeutige Erkennung des Ereignisses der Zerstörung der Struktur des Fensters bzw. der Tür ermöglicht, ohne dass es hierzu weiterer Sensoren, die insbesondere eine weitere Manipulation der Tür bzw. des Fensters oder einer dieser benachbarten Struktur notwendig machen, bedarf.

Die Anordnung der Leiterplatte bzw. Platine auf der Verbindungseinrichtung ermöglicht es ferner, insbesondere in Kombination mit der Rasteinrichtung, dass eine Kalibrierung der Einrichtung ermöglicht wird, ohne dass es hierzu weiterer Eingabeeinrichtungen der Einrichtung bedarf. So ist es beispielsweise möglich, dass ein Kalibrierungsmodus dadurch eingeschaltet wird, dass die Griffolive in einer vorbestimmten Weise zwischen verschiedenen Positionen, insbesondere Rastpositionen, hin- und herbewegt wird, beispielsweise zweimalig zwischen der Verriegelungs- und Entriegelungsposition hin- und herbewegt wird. Dabei werden über den Sensor sowohl die Bewegung um 180° als auch die Rastereignisse bei Einrasten in die Ver- und Entriegelungsposition aber auch die Bewegung durch die Teilentriegelungsposition hindurch erfasst. Ist dieser Kalibrierungsmodus einmalig eingeschaltet, so können dann in vorbestimmte Weise die einzelnen Rastpositionen der Griffolive angefahren werden und gleichzeitig die verschiedenen Positionen der Tür bzw. des Fensters insbesondere eine komplette Offen-Position, eine komplette Geschlossen-Position und eine Kipp-Position und Kombinationen der Positionen der Griffolive und des Fensters eingestellt werden, wobei insbesondere vorgesehen ist, dass bei Erreichen der jeweiligen Position des Fensters die Griffolive wiederum in einer vorbestimmten Weise zwischen verschiedenen Rastpositionen bewegt wird, um der Einrichtung zu erkennen zu geben, dass die jeweilige Position des Fensters bzw. der Tür erreicht ist.

Darüber hinaus ermöglicht es der erste Sensor, dass auch andersgeartete Impulse erkannt und als Eingaben eines Benutzers erkannt werden. Der erste Sensor kann also einen Teil einer Eingabeeinrichtung darstellen, mittels der ein Benutzer Befehle an die Einrichtung geben kann, insbesondere einen Betriebszustand beziehungsweise Betriebsmodus, beispielsweise das Einschalten des Kalibrierungsmodus, bewirken kann. Als derartige Eingaben kann beispielsweise ein einmaliges oder mehrmaliges Tippen, insbesondere Doppeltippen, vergleichbar mit dem Klicken und Doppelklicken auf einer Computermaus, erkannt werden. Dabei kann der Nutzer bspw. die Griffolive, das Olivengehäuse, die Verbindungseinrichtung oder weitere mit diesen Komponenten in mechanischer Verbindung stehende Einheiten, wie das Fenster oder die Tür selber, antippen und so eine Veränderung des Betriebsmodus erreichen.

Auch können über diese Eingabe von Befehlen die zuvor genannten Kalibrierungsvorgänge erreicht werden. Auch hat der Benutzer so die Möglichkeit, einzelne Funktionen der Einrichtung ein- bzw. auszuschalten, beispielsweise eine Batterieüberwachung, eine Klimaüberwachung, die Ausgabe von Signalen über die Ausgabeeinrichtung oder damit im Zusammenhang stehende Einstellungsparameter verändern. So können beispielsweise Grenzwerte für die Ausgabe einer Warnung einer zu geringen Ladung der Batterie oder Energiespeichereinrichtung, Schwellwerte für die Ausgabe von Meldungen bezüglich der Klimaüberwachung, insbesondere Temperaturschwellenwerte oder Feuchtigkeitsschwellenwerte, oder verschiedene Töne eingestellt werden. Diese Eingaben können, insbesondere kombiniert mit der über die Rasteinrichtung erfassten Stellung der Griffolive, dazu eingesetzt werden, unterschiedliche Funktionen der Einrichtung zu schalten bzw. unterschiedliche Betriebsmodi zu schalten. So können beispielsweise über die eingehenden Impulse, wie ein Doppeltippen, ein Betriebsmodus für die Veränderung von Parametern ausgewählt werden und über eine Veränderung der Stellung der Griffolive beispielsweise, von einer 3 Uhr in eine 12 Uhr Position Parameter in eine Richtung und bei Veränderung der Position der Griffolive von einer 3 Uhr auf eine 6 Uhr Stellung in eine andere Richtung verändert werden.

Hierbei wird ausgenutzt, dass diese Impulse eindeutig von Alarmereignissen unterscheidbar sind. Um eine ungewollte Veränderung eines Betriebsmodus der Einrichtung zu vermeiden, kann insbesondere vorgesehen sein, dass das Erkennen eines entsprechenden Impulses, insbesondere eines Tippens oder Doppeltippens, durch akustische oder optische Signale vermittelt wird, insbesondere bei Veränderung von Betriebsparametern oder beim Ein- und Ausschalten von Funktionen entsprechende Signale ausgegeben werden. Diese Kalibrierung und Veränderung des Betriebsmodus der Einrichtung basierend auf Rastimpulsen und/oder weiteren Impulsarten, wie Antippen kann auch unabhängig von der Anordnung der Leiterplatte auf der Verbindungseinrichtung realisiert werden.

Insbesondere die Kalibrierung, aber im Wesentlichen der grundsätzliche Aufbau unter Einsatz des 3D-Sensors, ermöglicht es, dass eine automatische Erkennung der Positionen, wie der als 12 Uhr, 3/9 Uhr, 6 Uhr bezeichneten Positionen ermöglicht wird. Auch ist ein wahlweiser rechts-/linksseitiger Einbau an dem Fenster ohne die Notwendigkeit einer weiteren Anpassung möglich, genauso wie ein um 180° verdrehter Einbau.

So wird insbesondere erreicht, dass beispielsweise, wenn das Magnetfeld durch im Bereich der Fenster bzw. der Tür angeordnete Elemente verändert ist, dennoch eine eindeutige Erkennung der jeweiligen Position des Fensters bzw. der Tür ermöglicht wird. Mittels einer entsprechenden Speichereinrichtung bzw. eines Mikroprozessors der Einrichtung wird es somit ermöglicht, basierend auf einer Programmierung des Mikroprozessors verschiedene Positionen, insbesondere Schwenklagen des Tür bzw. des Fensters mittels der ersten Sensoreinrichtung zu erfassen, gleichzeitig die Stellung der Griffolive mittels des ersten Sensors eindeutig zu erfassen und so eine Kalibrierung der gesamten Einrichtung, insbesondere zur eindeutigen Identifizierung der jeweiligen Position der Griffolive bzw. des Fensters durchzuführen, beispielsweise beim ersten Einbau oder bei einem Umbau der Einrichtung bzw. des Fensters bzw. der Tür. Gleichzeitig kann durch entsprechende Programmierung auch der Glasbruch erkannt werden, wie zuvor erläutert.

Insbesondere wird es so ermöglicht, dass ein Alarm ausgelöst wird, wenn sich die Griffolive in einer Schließstellung befindet und ein horizontales oder vertikales Schwenken des Fensters bzw. der Tür, insbesondere aus einer geschlossenen Position, erkannt wird. Auch wird es so ermöglicht, dass ein Alarm ausgelöst wird, wenn sich die Griffolive in einer Teilentriegelungsposition befindet und eine Bewegung des Fensters bzw. der Tür um eine Schwenkachse erfolgt, die in dieser Teilentriegelungsposition des Fensters normalerweise nicht erlaubt ist oder eine Bewegung der Griffolive aus der Teilentriegelungsposition in eine Entriegelungsposition erfolgt, obwohl das Fenster nicht in von einer Kipp-Position in eine Geschlossen-Position überführt wird. Dies ist insbesondere der Fall, wenn ein Aufbrechen eines Beschlagteils in einer Kipp-Position des Fensters bei einem Einbruch erfolgt. Insbesondere bei Einsatz eines Beschleunigungssensors kann eine abnormale Krafteinwirkung auf den Rahmen des Fensters bzw. der Tür selbst detektiert werden und so ein Einbruchsversuch erkannt werden. Auch ermöglicht es die Einrichtung, dass mittels einer Eingabeeinrichtung, wie einem Taster aktiviert werden kann, um in einer Kippstellung des Fensters proaktiv einen Alarmüberwachungszustand einzuschalten.

Weiterhin können über eine Ausgabeeinrichtung zusätzliche Signale zur Anzeige eines Alarms oder einer Fehlfunktion ausgegeben werden. Beispielsweise kann ein umlaufender, durchsichtiger Leuchtring zwischen dem Olivengehäuse und der Griffolive vorhanden sein. Bei der Anordnung der Leiterplatte im Bereich der Verbindungseinrichtung ist die Leiterplatte damit auch im Bereich dieses Leuchtringes angeordnet. Eine auf der Leiterplatte angeordnete optische Ausgabeeinrichtung, die damit mitnahmesicher mit der Griffolive bzw. Verbindungseinrichtung verbunden ist, leuchtet den umlaufenden Leuchtring somit sicher an. Somit kann der Leuchtring bzw. die Durchbrechung als Signalgeber für weitere Applikationen wie z.B. die Anzeige eines Ladungszustands einer Energiespeichereinrichtung oder die Ausgabe von weiteren Alarmen, wie z.B. zur Warnung vor einem Brand, wenn ein Rauchmelder in die Einrichtung integriert ist, genutzt werden. Beispielsweise kann eine Aufforderung zu einem Batteriewechsel durch Farbwechselsignale, insbesondere durch Anzeige eines abwechselnd rot/grünen Signals, ausgegeben werden. Mittels eines Dämmerungssensors kann ferner bei eintretender Dunkelheit der Lichtring ständig beleuchtet sein, um so einem Bewohner ein Gefühl der Sicherheit zu vermitteln und einem Einbrecher einer Alarmsicherung zu signalisieren.

Darüber hinaus kann eine optische oder akustische Ausgabeeinrichtung auch gleichzeitig als Eingabeeinrichtung ausgebildet sein, beispielsweise als Touchscreen ausgebildet sein oder als Piezolautsprecher ausgebildet sein, der dann gleichzeitig als Mikrofon eingesetzt werden kann, um Sprachbefehle zu empfangen. Beispielsweise kann ein Sprachbefehl genutzt werden, um die Alarmfunktion ein- bzw. auszuschalten oder eine zusätzliche Kindersicherungsfunktion aktivieren werden über einen Sprachbefehl, insbesondere so, dass ein Alarm, vorzugsweise ein akustischer Alarm, ausgegeben wird, wenn eine Veränderung der Position der Griffolive vorgenommen wird.

Weiterhin kann die Einrichtung eine örtlich von der Einrichtung getrennte Funktionseinheit umfassen, die insbesondere einen weiteren Sensor, wie einen Näherungssensor, insbesondere einen Infrarotnährungssensor und/oder einen Dämmerungssensor umfasst. Mittels der Funktionseinheit können dann weitere Umgebungsparameter erfasst werden.

Der Einsatz einer solchen Funktionseinheit kann dabei auch unabhängig von der Anordnung der Leiterplatte an der Verbindungseinrichtung oder der Griffolive realisiert werden.

Eine Verbindung der Funktionseinheit kann insbesondere drahtgebunden, aber auch drahtlos erfolgen bzw. die Funktionseinheit kann als, vorzugsweise nachrüstbare, Plug-and-Play Funktionseinheit ausgebildet sein. Wird beispielsweise bei einer drahtgebundenen Verbindung eine Öffnung, insbesondere Bohrung, in dem Fenster bzw. der Tür auf der dem Olivengehäuse abgewandten Seite vorgesehen, so kann die Funktionseinheit von der Außenseite eines Fensters- bzw. Türrahmens durch das Fenster- bzw. Türprofil mit der Einrichtung verbindbar, insbesondere steckbar verbindbar, angebracht werden.

Dies ermöglicht es der Einrichtung weitere Außeninformationen zukommen zu lassen und zusätzliche Funktionen zuzuschalten. So kann beispielsweise vorgesehen sein, dass die Funktionseinheit einen Näherungssensor umfasst und erkannt wird, falls sich Personen von außen dem Fenster oder der Tür nähern. Die Einrichtung kann dann, insbesondere mittels einer getrennt von der Einrichtung ausgebildeten Vorrichtung, Licht- und/oder Tonsignale an den Bewohner bzw. die sich annähernde Person ausgeben oder über entsprechende Funkapplikationen eine Innen- bzw. Außenbeleuchtung schalten.

Vorzugsweise werden in Abhängigkeit von einem Abstand der Person zu der Funktionseinheit unterschiedliche Intensitäten des Signals gewählt, insbesondere unterschiedliche Lichtintensitätsstufen über die Einrichtung eingeschaltet. So kann beispielsweise in einem großen Abstand ein leichtes Lichtflakkern erzeugt werden, bei einem geringen Abstand ein stärkeres Lichtsignal ausgegeben werden, insbesondere kombiniert mit der Ausgabe von Signalen über die von der Einrichtung umfasste Aus- bzw. Eingabeeinrichtung, wie dem zuvor umschriebenen Lichtring, die insbesondere parallel zu Tonsignalen geschaltet werden können.

Bei Einsatz eines Dämmerungssensors in der Funktionseinheit können weitere Applikationsmöglichkeiten erreicht werden, wie zum Beispiel die Ansteuerung einer weiteren von der Einrichtung getrennt ausgebildeten Vorrichtung, wie einem Rolladenmotor zum Herunterfahren der Rolläden bzw. zum Einschalten einer Innen- bzw. Außenbeleuchtung.

Um eine Klimasteuerung eines Innenraums zu erreichen, können die über die Funktionseinheit oder dem in der Einrichtung vorhandenen Sensor gelieferten Werte, beispielsweise Temperaturwerte oder Feuchtigkeitswerte, eingesetzt werden, um eine Heizeinrichtung, insbesondere eine Raumheizung, zu steuern. So kann ein entsprechendes Heizprofil durchlaufen werden oder über eine elektromechanische Belüftungseinrichtung, die als eine von der Einrichtung getrennt Vorrichtung oder Funktionseinheit ausgebildet sein kann, eine ausreichende Belüftung eines durch das Fenster bzw. Tür verschlossenen Raumes erreicht werden.

Eine entsprechende Belüftungseinrichtung kann auch in der Einrichtung selber realisiert sein, beispielsweise durch ein Unterdruckventil, welches eine Verbindung mit einer Außenseite des Fensters bzw. der Tür herstellt.

So muss bei Betrieb eines Kamins dafür Sorge getragen werden, dass eine ausreichende Belüftung des Raumes sichergestellt ist und das bei Betrieb einer Dunstabzugshaube für eine dauerhafte Luftzufuhr gesorgt wird. Durch Integration einer entsprechenden Ventileinrichtung, insbesondere eines integrierten Unterdruckventils, kann dieser Betrieb des Kamins bzw. der Dunstabzugshaube durchgeführt werden, ohne dass zusätzliche Massnahmen zur Erreichung einer ausreichenden Belüftung durch einen Benutzer vorgenommen werden müssen. Als in der Funktionseinheit oder der Einrichtung selber eingesetzter zweiter Sensor kann auch ein Kohlenmonoxid-Sensor eingesetzt werden, der dann, beispielsweise bei einem Betrieb eines Kamins, den Gehalt an Kohlenmonoxid steuert und durch die Ventileinrichtung oder mittels der zuvor beschriebenen getrennt von der Einrichtung ausgebildeten Belüftungsvorrichtung proaktiv die Belüftung durchführt und/oder gleichzeitig einen Alarm durch die Ausgabeeinrichtung ausgibt.

Eine derartige Belüftungseinrichtung kann auch unabhängig von der Anordnung der Leiterplatte auf der Verbindungseinrichtung bzw. der Griffolive realisiert werden.

Als weitere Sicherheitsfunktion erlaubt es die Einrichtung, beispielsweise über Aufnahme der Temperaturwerte, einen Brand im Innenraum zu erkennen und so einen Alarm auszugeben oder ein entsprechendes Signal an eine Hausautomatisierungszentrale weiterzugeben. Auch können durch die Einrichtung bei Detektion einer zu hohen Rauch- bzw. Kohlenmonoxid-Konzentration bzw. einer zu starken Wärme oder eines zu großen Unterdrucks weitere Aktionen ausgelöst werden, neben der Erzeugung eines Alarms, zum Beispiel die Ein- bzw. Ausschaltung von einer Innen- bzw. Außenbeleuchtung, dass Hochfahren von Rolläden oder dergleichen.

Auch kann die Einrichtung mit einer getrennt von der Einrichtung ausgebildeten Vorrichtung verbindbar sein, die in Form einer Antriebseinrichtung, wie eines integrierten Schneckengetriebes, ausgebildet sein kann. Diese Antriebseinrichtung ermöglicht beispielsweise die Veränderung der Position der Griffolive, also beispielweise das Bewegen der Einrichtung von einer Verriegelungs- in eine Entriegelungs- oder eine Teilentriegelungsposition und ein anschließendes Öffnen bzw. Schließen der Tür bzw. des Fensters, wobei dieses Öffnen und Schließen des Fensters als Reaktion auf eine oder mehrere der zuvor beschriebenen Umgebungssituationen erfolgen kann, insbesondere in Abhängigkeit von der Größe von aufgenommen Messwerten, beispielsweise der Höhe der Konzentration von schädlichen Gasen oder der Stärke eines in dem Innenraum ausgebildeten Unterdrucks. Diese Aktivierung der Antriebseinrichtung kann auch unabhängig von der Anordnung der Leiterplatte an der Verbindungseinrichtung und/oder der Griffolive realisiert werden.

Aufgrund der zuvor beschriebenen Verbindungen der Einrichtung mit der Funktionseinheit oder einer getrennt von der Einrichtung ausgebildeten Vorrichtung können weitere Funktionen realisiert sein. So ist in öffentlichen Gebäuden sowohl im Privatbereich als auch in Bürokomplexen die Anforderung an ein Notlicht und Notstandsanzeigern hoch. Wird eine entsprechende Notsituation erkannt, ermöglicht es die Einrichtung durch die Kommunikation mit der Vorrichtung diese Informationen weiterzugeben, insbesondere in jedes Zimmer eines Gebäudes weiterzuleiten und so entsprechende Informationen auszugeben. Dabei kann die Einrichtung selbst auch als die Ausgabeeinrichtung für solche Informationen dienen. Insbesondere können eine Vielzahl von erfindungsgemäßen Einrichtungen miteinander vernetzt werden, insbesondere unabhängig von einer zentralen Hausautomatisierungszentrale. Dabei werden die Einrichtungen beispielsweise nach dem Master-Slave-Prinzip vernetzt.

Weiterhin erlaubt es die Einrichtung einen Anwesenheitsmelder oder Ortungsmelder zu realisieren. So kann als Eingabeeinrichtung eine entsprechende Leseeinrichtung, beispielsweise für eine Personenkennung vorgesehen sein, die es erlaubt, sich für den Aufenthalt oder eine Arbeit an- bzw. abzumelden. So können sich beispielsweise Reinigungskräfte, aber auch Handwerker, wie zum Beispiel Fensterreiniger, über die Einrichtung anmelden, wenn sie beispielsweise ihre Arbeit aufnehmen und diese aufgenommene Personenidentifikation wird an die Vorrichtung, insbesondere eine Datenzentrale, weitergeleitet, um von dort die genauen Arbeitszeiten und die Arbeit kontrollieren zu können.

Auch diese Vernetzung einer Vielzahl von Einrichtungen und die Personenerkennung kann auch unabhängig von der Anordnung der Leiterplatte an der Verbindungseinrichtung bzw. der Griffolive realisiert werden.

Darüber hinaus kann als Eingabeeinrichtung auch eine Fotokamera vorgesehen sein, die insbesondere bei verschiedenen Not- bzw. Alarmsituationen bzw. einem über die Datenkommunikationseinrichtung empfangenen Signal eine Innenraumüberwachung nebst einer Speicherung oder Übertragung der aufgenommen visuellen Daten ermöglicht. So ist eine Fernüberwachung des Raums mittels der Einrichtung möglich. Eine derartige Raumüberwachung kann auch unabhängig von der Anordnung der Leiterplatte an der Verbindungseinrichtung realisiert werden.

Insgesamt ermöglicht es die Einrichtung eine energiesparende Steuerung von Verbrauchern innerhalb eines Gebäudes zu erreichen. So kann durch Lichtmessung bzw. Anwesenheitsdetektion über verschiedene Sensoren, zum Beispiel einen Bewegungsmelder, einen Temperaturmelder oder einen Feuchtigkeitsensor, das Licht, also eine Innenraumbeleuchtung, voll automatisch gesteuert werden und so der Energieverbrauch minimiert werden. Diese Energieeinsparung ergibt sich auch dadurch, dass über die Einrichtung entsprechende Signale an eine Heizungs- bzw. Klimasteuerung, insbesondere Belüftungssteuerung, gegeben werden können, die so eine energieoptimierte Regelung des Klimas in dem Raum ermöglicht.

Die zuvor beschriebenen Funktionskomponenten, insbesondere die Sensoren der erfindungsgemäßen Einrichtung, ermöglichen ferner die Realisierung von Living-Home-Konzepten. Um der zunehmenden Alterung der Bevölkerung gerecht zu werden, versucht man das Leben im häuslichen Umfeld so angenehmen als möglich zu gestalten und durch viele Hilfseinrichtungen eine Selbstständigkeit der Bewohner solange wie möglich zu wahren.

Die erfindungsgemäße Einrichtung ermöglicht es, beispielsweise über integrierte Bewegungssensoren, eine Funkmaschennetz in den Raum zu legen und so anhand von Lernprofilen das Gehverhalten, das Aufrechtgehen und sogar selbstlernend die Position von verschiedenen Möbelstücken, zum Beispiel eines Sofas, zu erlernen und so in die Bewertung, ob der Bewohner wie immer, also in einem gesunden Zustand läuft, sitzt und liegt, oder sich altersbedingt oder aufgrund einer Erkrankung das Verhalten der Person verändert. Beispielsweise könnten auch über eine Kraftmessung am Griff bei einer Betätigung der Griffolive die Abnahme verschiedener Vitalfunktionen erkannt und so weitere Informationen über den Zustand erlangt werden, um beispielsweise ein Alarmsignal an einen Not- bzw. Pflegedient weiterzugeben, um Unterstützung für die Person anzufordern.

Auch ist vorstellbar, dass in einem Kindersicherungsmodus, welcher über eine entsprechende Eingabeeinrichtung aktiviert bzw. deaktiviert werden kann, ein Alarm ausgelöst wird, wenn sich das Fenster in einer Geschlossen-Position befindet und die Griffolive aus einer Verriegelungsposition in eine andere Position bewegt wird. Ein Umschalten zwischen verschiedenen Modi der Einrichtung kann durch die Eingabeeinrichtung aber auch durch das Durchfahren vorbestimmter Positionen der Einrichtung und/oder des Fensters und/oder der Tür erfolgen.

Eine zuvor beschriebene Kalibrierung kann auch dadurch erfolgen, dass über entsprechende Eingabeeinrichtungen, beispielsweise einen Taster der Auswerteschaltung angezeigt wird, wenn sich das Fenster in einer zur Kalibrierung vorgesehenen vorbestimmten Position befindet.

Weitere Merkmale und Vorteile der Erfindung ergeben sich aus der nachfolgenden Beschreibung, in der bevorzugte Ausführungsformen der Erfindung anhand von schematischen Zeichnungen erläutert sind.

Dabei zeigt
- Fig. 1: eine perspektivische Aufsicht auf eine erste Ausführungsform einer erfindungsgemäßen Einrichtung;
- Fig. 2: eine Aufsicht auf die Unterseite der Einrichtung der 1;
- Fig. 3: eine Aufsicht auf die Oberseite der Einrichtung der Fig. 1 (ohne Abdeckhaube des Olivengehäuses);
- Fig. 4: ein Drahtgittermodell der Einrichtung der Fig. 1;
- Fig. 5: eine Aufsicht auf eine Leiterplatte einer Einrichtung der Fig. 1;
- Fig. 6: eine Aufsicht auf eine auf eine Verbindungseinrichtung aufgesteckte Fixiereinrichtung der Einrichtung der Fig. 1;
- Fig. 7: eine Aufsicht auf die Fixiereinrichtung der Fig. 6 aus einer anderen Perspektive;
- Fig. 8: eine Aufsicht auf das Olivengehäuse der Einrichtung der Fig. 1 enthaltend einen Teil der Rasteinrichtung (ohne Abdeckhaube).

In Fig. 1 ist eine Aufsicht auf eine erfindungsgemäße Einrichtung 1 dargestellt. Wie Fig. 1 zu entnehmen ist, ist die Einrichtung 1 in Form eines Fenstergriffs ausgebildet und umfasst ein Hand- bzw. Griffteil in Form einer Griffolive 3. Die Griffolive 3 ist relativ zu einem Olivengehäuse 5 drehbar gelagert, wobei durch das Olivengehäuse 5 ein drehmitnahmesicher mit der Griffolive 3 verbundene Verbindungseinrichtung in Form eines Vierkant-Steckstifts 7 hindurchtritt.

Das Olivengehäuse 5 umfasst Bohrungen 9, mittels der die Einrichtung, insbesondere das Olivengehäuse 5, an einem nicht dargestellten Fensterrahmen fixiert werden kann.

Die Einrichtung 1 umfasst eine Überwachungseinrichtung, mittels der der Verriegelungszustand des Fensters, das über die Einrichtung 1 betätigbar ist, aber auch die Position der Einrichtung 1, insbesondere der Griffolive 3, überwacht werden kann. Diese Überwachungseinrichtung dient dazu, in verschiedenen Betriebszuständen der Einrichtung 1 bzw. des Fensters, an dem die Einrichtung 1 angebracht ist, Alarme zu erzeugen. Dazu weist die Griffolive 3 eine Aussparung 11 auf, in der eine Ausgabeeinrichtung in Form eines Lautsprechers 13 angeordnet ist. Der Lautsprecher 13 ist über eine in Fig. 1 nicht dargestellte Drahtverbindung mit einer Leiterplatte 15 elektrisch verbunden. Wie später erläutert werden wird, ermöglicht es die Leiterplatte 15 bzw. ein auf der Leiterplatte 15 angeordneter erster Sensor, dass sowohl der Bewegungszustand als auch die Position der Einrichtung 1, insbesondere der Griffolive 3 und des Fensters, an dem die Einrichtung 1 angeordnet ist, überwacht werden kann.

In alternativen Ausführungsformen kann auch vorgesehen sein, dass der Lautsprecher 13 in dem Olivengehäuse 5 angeordnet ist.

In Fig. 1 ist insbesondere zu erkennen, dass die Leiterplatte 15, radialsymmetrisch um den Vierkant-Steckstift 7 innerhalb des Olivengehäuses 5 angeordnet ist, und zwar, wie später erläutert werden wird, drehmitnahmesicher.

In Fig. 2 ist eine Unterseitenansicht der Einrichtung der Fig. 1 dargestellt. In Fig. 2 ist allerdings eine Abdeckhaube des Olivengehäuses 5 nicht dargestellt, so dass erkennbar ist, dass das Olivengehäuse 5 in einem Spritzgießverfahren hergestellt ist und einen ersten Teil einer später erläuterten Rasteinrichtung 17 umfasst.

In Fig. 3 ist eine Aufsicht auf die Einrichtung 1 der Fig. 1 und 2 dargestellt. Wie Fig. 3 zunächst zu entnehmen ist, ist in der Griffolive 3 ferner eine Aussparung 19 vorgesehen, in die ein Energiespeicher, insbesondere eine Batterie bzw. ein Akkumulator zur Versorgung der Überwachungseinrichtung, insbesondere der Leiterplatte 15 und des in der Aussparung 11 angeordneten Lautsprechers 13, 15 angeordnet werden kann. Auch dieser Energiespeicher kann alternativ in dem Olivengehäuse 5, insbesondere einer dort angeordneten Aussparung, anstelle in der Griffolive 3 angeordnet werden. Die Aussparung 19 kann insbesondere mittels einer Abdeckung derartig verschlossen werden, dass ein glatter Abschluss der Unterkante der Griffolive 3 bzw. des Olivengehäuses 5 erreicht wird. In Fig. 3 sind darüber hinaus weitere Details der Rasteinrichtung 17 zu erkennen. So umfasst das Olivengehäuse 5 insbesondere eine Rastnase 21 der Rasteinrichtung 17.

Diese Rastnase 21 kommt in vorbestimmten Positionen der Griffolive 3 relativ zu dem Olivengehäuse 5 in Eingriff mit einem weiteren, drehmitnahmesicher mit der Griffolive 3 bzw. dem Vierkant-Steckstift verbundenen Element der Rasteinrichtung. Das Olivengehäuse 5 ist insbesondere ein Spritzgussteil, und die Rasteinrichtung, insbesondere der Teil der Rasteinrichtung, der an dem Gehäuse 5 ausgebildet ist, ist einstückig mit dem Olivengehäuse 5 ausgebildet.

In Fig. 4 ist ein Drahtgittermodell der Einrichtung 1 dargestellt. Aus Fig. 4 ist insbesondere ersichtlich, wie Energiespeicher in Form von Batterien 23 innerhalb der Aussparung 19, die in der Griffolive 3 ausgebildet ist, angeordnet sind.

In Fig. 5 ist eine Aufsicht auf die Leiterplatte 15 dargestellt und in Fig. 5 ist insbesondere die drahtgebundene Verbindung 25 der Leiterplatte 15 mit den in der Griffolive 3 angeordneten Elementen, insbesondere in Form der Batterien 23 und des Lautsprechers 13, zu erkennen. Auf der Leiterplatte 15 ist insbesondere ein erster Sensor in Form eines 3D-Sensors, genauer eines Sensors des Typs HNC 5843 der Firma Honeywell oder des Typs ADXL345 der Firma Analog Devices angeordnet. Der Sensor 27 ermöglicht es, insbesondere basierend auf Erdmagnetfeldlinien, eine genaue Position und Ausrichtung des Sensors und damit der Leiterplatte 15 im Raum zu bestimmen. Auch kann ein 3D-Beschleunigungssensor eingesetzt werden, um diese Positionserfassung zu ermöglichen. Dazu werden die Beschleunigungswerte mit Zeitinformationen kombiniert, um so die jeweilige Position im Raum zu bestimmen. Wie Fig. 5 weiterhin zu entnehmen ist, weist die Leiterplatte 15 eine im Wesentlichen rotationssymmetrische, insbesondere kreisförmige Außenkontur auf. In der Mitte der Leiterplatte 15 ist eine Öffnung 29 ausgebildet, die es ermöglicht, die Leiterplatte 15 auf den Vierkant-Steckstift 7 aufzusetzen.

Auf dem Vierkant-Steckstift 7 ist dafür eine Fixiereinrichtung 31, die nachfolgend detaillierter erläutert wird, angeordnet. Die Fixiereinrichtung 31 weist an ihrer Außenkontur eine Nase auf, die in Eingriff mit einer Aussparung 33 der Leiterplatte 15, die in der Öffnung 29 angeordnet ist, kommt. Dadurch ist es möglich, dass die Leiterplatte 15 und damit der exzentrisch auf der Leiterplatte 15 angeordnete Sensor 27 in einer vorbestimmten Relativposition zu dem Vierkant-Steckstift 7 bzw. dem Olivengehäuse 5 angeordnet ist.

In Fig. 6 ist detaillierter die auf dem Vierkant-Steckstift 7 aufgesetzte Fixiereinrichtung 31 dargestellt. Die Fixiereinrichtung 31 weist einen Abschnitt 35 auf, auf dem die Leiterplatte 15 rückseitig aufliegt (Fig. 5). Darüber hinaus sind an der Fixiereinrichtung 31 weitere Elemente der Rasteinrichtung 17 angeordnet und zwar Aussparungen 37, die in vorbestimmten Positionen der Fixiereinrichtung 31 relativ zu dem Olivengehäuse 5 und damit der Leiterplatte 15 bzw. des Sensors 27 zu dem Olivengehäuse in Eingriff mit den Rastnasen 21, die an dem Olivengehäuse 5 vorgespannt angeordnet sind, kommt. Aufgrund der drehmitnahmesicheren Verbindung der Fixiereinrichtung 31 auf dem Vierkantstift 7 können insbesondere drei Positionen des Vierkant-Steckstifts 7 einrasten, und zwar insbesondere eine Verriegelungsposition, in der eine über den Vierkant-Steckstift 7 betätigte Verriegelungseinrichtung des Fensters eine Verriegelung des Fensters an einem Rahmen bewirkt, eine Entriegelungsposition, in der die Verriegelung des Fensters an dem Rahmen, vorzugsweise zumindest teilweise, gelöst wird, insbesondere um ein Schwenken des Fensters um eine vertikale Achse von einer Geschlossen- in eine Offenposition zu ermöglichen und eine Teilentriegelungsstellung bzw. Position, in welcher das Fenster derartig, vorzugsweise zumindest teilweise, entriegelt ist, dass eine, insbesondere begrenzte, Drehung bzw. Verkippung des Fensters um eine horizontal verlaufende Achse von einer Geschlossen-Position in eine Kipp-Position ermöglicht wird. Weitere Raststellungen sind denkbar.

Die Anordnung der Leitplatte 15 und damit des Sensors 27 auf der einen Teil der Rasteinrichtung 17 bildenden Fixiereinrichtung bietet den Vorteil, dass eine bestmögliche Übertragung der durch die Rasteinrichtung 17 entstehenden Impulse an den Sensor 27 erreicht wird.

Es ist selbstverständlich, dass insbesondere bei Einsatz der Einrichtung 1 an einer Schiebetür oder am Schiebefenster abweichende Positionen des Vierkant-Steckstifts einrastbar sind, beispielsweise eine Entriegelungsposition, in der das Schiebefenster von einer Geschlossen- und eine Offenposition verschoben werden kann.

In Fig. 7 ist eine abweichende Aufsicht auf den Vierkant-Steckstift 7 und die Fixiereinrichtung 31 dargestellt. Wie der Fig. 7 darüber hinaus zu entnehmen ist, weist die Fixiereinrichtung 31 eine Nase 39, die in Eingriff mit der Aussparung 33 der Leiterplatte 9 kommt und diese drehmitnahmesicher verbindet, auf.

In Fig. 8 ist schließlich eine Aufsicht auf das Olivengehäuse 5 dargestellt. Wie Fig. 8 weiterhin zu entnehmen ist, ist die Rastnase 21 über ein Federelement 41 der Rasteinrichtung 17 vorgespannt gelagert. Fig. 8 ist darüber hinaus die Durchtrittsöffnung 43 für den in Fig. 8 nicht dargestellten Vierkant-Steckstift zu entnehmen. Auch ist Fig. 8 zu entnehmen, dass die Rasteinrichtung 2, die diametral zueinander angeordnete Rastnasen 21 aufweist. Dies ermöglicht es insbesondere zwei Rastpositionen des Vierkant-Steckstiftes bzw. der Fixiereinrichtung festzulegen.

## Patentansprüche

1. Einrichtung (1) zur Veränderung eines Verriegelungszustandes eines Fensters oder einer Tür, umfassend
- zumindest eine in zumindest einem mit dem Fenster bzw. der Tür drehsicher verbindbaren Olivengehäuse (5) und relativ zu dem Olivengehäuse (5) drehbar gelagerte Griffolive (3),
- zumindest eine elektronische Auswerteschaltung zur Detektierung der Position der Griffolive (3),
- wobei die Griffolive (3) mit zumindest einer durch das Olivengehäuse (5) hindurchreichenden Verbindungseinrichtung (7), mittels der der Verriegelungszustand des Fensters bzw. der Tür veränderbar ist, drehmitnahmesicher verbunden ist,
**dadurch gekennzeichnet, dass**
- die Auswerteschaltung zumindest eine zumindest bereichsweise innerhalb des Olivengehäuses (5) angeordnete und einen ersten Sensor (27) tragende Leiterplatte (15) aufweist, und
- die Leiterplatte (15) drehmitnahmesicher mit der Verbindungseinrichtung (7) verbunden ist.

2. Einrichtung nach Anspruch 1, **dadurch gekennzeichnet, dass** das Olivengehäuse (5) zumindest einen Griffbeschlag umfasst oder durch einen Griffbeschlag gebildet ist, wobei das Olivengehäuse (5) an einem Rahmen des Fensters bzw. der Tür befestigbar ist.

3. Einrichtung nach Anspruch 1 oder 2, **dadurch gekennzeichnet, dass** die Verbindungseinrichtung (7) zumindest einen Mehrkant-Steckstift oder einen Vierkant-Steckstift (7) umfasst, und dass die Verbindungseinrichtung (7) mit zumindest einer Verriegelungseinrichtung des Fensters oder der Tür, mittels der die Position von zumindest einem Beschlagelement des Fensters oder der Tür veränderbar ist, in Wirkverbindung bringbar ist.

4. Einrichtung nach einem der vorangehenden Ansprüche, **gekennzeichnet durch** zumindest eine in dem Olivengehäuse (5) und/oder benachbart zu der Leiterplatte (15) angeordnete Rasteinrichtung (17), die **durch** Rastnasen oder **durch** eine gefederte Kugelmechanik gebildet ist, mittels der die Griffolive (3) oder die Verbindungseinrichtung (7) in einer oder einer Vielzahl von Griffpositionen einrastbar ist, die zumindest eine Verriegelungsposition, in der sich das Fenster oder die Tür in einer verriegelten Position befindet, in der eine Verschwenk-, Verschiebe- oder Kippbewegung des Fensters oder der Tür, wenn sich das Fenster oder die Tür in seiner bzw. ihrer Verschlossenposition befindet, verhindert wird, eine Entriegelungsposition, in der sich das Fenster oder die Tür in einer entriegelten Position befindet, in der eine Verschwenk- oder Verschiebebewegung des Fensters oder der Tür in seiner bzw. ihrer Offenposition ermöglicht wird, oder eine Teilentriegelungsposition umfasst, in der sich das Fenster oder die Tür in einer teilentriegelten Position befindet, in der eine Verschwenk- oder Verschiebebewegung des Fensters oder der Tür verhindert und eine Kippbewegung des Fensters oder der Tür ermöglicht wird.

5. Einrichtung nach einem der vorangehenden Ansprüche, **gekennzeichnet durch** zumindest eine Fixiereinrichtung (31), die drehmitnahmesicher mit der Verbindungseinrichtung (7) verbindbar ist und auf der die Leiterplatte (15) drehmitnahmesicher anordbar ist.

6. Einrichtung nach einem der vorangehenden Ansprüche, **dadurch gekennzeichnet, dass** die Leiterplatte (15) eine kreisförmige Umfangsform aufweist und wobei in der Leiterplatte (15) zumindest eine Öffnung (29) zur Aufnahme der Verbindungseinrichtung (7) und/oder der Fixiereinrichtung (31) vorgesehen ist, wobei im Außenumfang der Öffnung (29) eine Aufnahme (33) vorgesehen ist, wobei in der Aufnahme (33) zumindest ein komplementäres, auf einer Oberfläche der Verbindungseinrichtung und/oder der Fixiereinrichtung (31) angeordnetes Element (39) aufnehmbar ist, um eine vorbestimmte Relativposition zwischen der Leiterplatte (15) einerseits und der Verbindungseinrichtung (7), der Griffolive (3) und/oder der Fixiereinrichtung (31) andererseits festzulegen, oder die Leiterplatte (15) das komplementäre Element und die Verbindungseinrichtung, die Griffolive (3) und/oder die Fixiereinrichtung die Aufnahme umfasst.

7. Einrichtung nach einem der vorangehenden Ansprüche, **dadurch gekennzeichnet, dass**
der erste Sensor zumindest eine autark die Bestimmung seiner eigenen Position und/oder Ausrichtung im Raum ermöglichende Sensiervorrichtung umfasst und zumindest ein Sensierelement des ersten Sensors (27) und/oder der Sensiervorrichtung exzentrisch relativ zu einer Drehachse der Leiterplatte (15) und der Verbindungseinrichtung (7) auf der Leiterplatte (15) positioniert ist.

8. Einrichtung nach Anspruch 7, **dadurch gekennzeichnet, dass** die Sensiervorrichtung die Bestimmung der Position und/oder Ausrichtung ermöglicht, und zwar basierend auf mittels des Sensierelements (27) detektierten Beschleunigungsdaten, Geschwindigkeitsdaten, Bewegungsdaten, Erdmagnetfelddaten, GPS-Daten und/oder (Kreisel-) Kompassdaten, wobei die Sensiervorrichtung zumindest einen 3D-Sensor umfasst, wie zum Beispiel einen 3D-MEMS-Beschleunigungssensor.

9. Einrichtung nach Anspruch 7 oder 8, **dadurch gekennzeichnet, dass** die Sensiervorrichtung die Bestimmung der Griffposition, wie zum Beispiel einer Offenposition, einer Verschlossenposition und/oder einer Kippposition des Fensters oder der Tür, und die Bestimmung einer zumindest teilweisen Zerstörung der Struktur des Fensters oder der Tür und/oder der Position der Leiterplatte (15), der Fixiereinrichtung (31), der Verbindungseinrichtung (7) und/oder Griffolive (3) ermöglicht.

10. Einrichtung nach einem der vorangehenden Ansprüche, **gekennzeichnet durch**
zumindest eine mit der Leiterplatte (15), insbesondere elektrisch, elektronisch, drahtgebunden und/oder drahtlos, verbindbare und auf der Leiterplatte (15) angeordnete Komponente, wobei die Komponente aus einer Gruppe von Komponenten ausgewählt ist, die folgende Komponenten umfasst:
- zumindest eine Energiequelle (23), wie eine Batterie, ein Akkumulator, ein thermoelektrisches Element oder ein mechanoelektrisches Element zur Erzeugung elektrischer Energie aus mechanischer Bewegungsenergie und/oder thermischer Energie, die aus einem Temperaturunterschied zwischen einer der Einrichtung (1) zugewandten und einer der Einrichtung (1) abgewandten Seite des Fensters oder der Tür gewonnen wird,
- ein Solarelement,
- einen Energiespeicher,
- eine optische und/oder akustische Ausgabeeinrichtung, wie zum Beispiel ein Lautsprecher (13), eine Sirene, eine Displayeinrichtung und/oder zumindest eine Leuchteinrichtung,
- zumindest eine Eingabeeinrichtung, wie zum Beispiel ein Schalter, eine Tastatur, ein Mikrofon, eine Foto- und/oder Videokamera und/oder ein Touchscreen, eine Leseeinrichtung,
- eine Datenkommunikationseinrichtung,
- zumindest eine, vorzugsweise auf die Leiterplatte (15) stapelbare, weitere Leiterplatte,
- eine Ventileinrichtung, insbesondere eine Unterdruckventileinrichtung,
- eine von der Einrichtung örtlich getrennte und mit der Einrichtung drahtgebunden, drahtlos und/oder funkgebunden, zum Beispiel über die Datenkommunikationseinrichtung, verbundene Funktionseinheit, wobei die Komponente zumindest bereichsweise in der Griffolive (3), der Verbindungseinrichtung, der Fixiereinrichtung, der Rasteinrichtung (17) und/oder dem Olivengehäuse (5) anordbar ist,
wobei die weitere Leiterplatte die Datenkommunikationseinrichtung umfasst, die Datenkommunikationseinrichtung auf freien ISM-Frequenzbändern, insbesondere 433 MHz, 886 MHz und/oder 2,4 GHz, und/oder mittels KNX, WLAN, 433-MHz, 886-MHz, z-wave und/oder zigbee-Funkstandards arbeitet und/oder die zweite Leiterplatte ortsfest relativ zu dem Olivengehäuse (5), dem Olivengriff (3) und/oder der Verbindungseinrichtung (7) gelagert ist.

11. Einrichtung nach Anspruch 10, **dadurch gekennzeichnet, dass** mittels der Ausgabeeinrichtung (13) ein Signal ausgebbar ist, wenn die Ladung der Energiequelle (23) einen vorgegebenen Schwellenwert unterschreitet.

12. Einrichtung nach einem der vorangehenden Ansprüche, **gekennzeichnet durch**
zumindest eine elektrische, drahtgebundene, drahtlose und/oder funkgebundene Konnektierungseinrichtung (25), wie zumindest eine Steckkontakteinrichtung und/oder Schleifkontakteinrichtung, mittels der die Leiterplatte (15) mit zumindest einem weiteren Element, insbesondere der Komponente (13, 23), der Einrichtung (1), der Funktionseinheit und/oder der weiteren Leiterplatte verbindbar ist, wobei die Konnektierungseinrichtung (25) zumindest bereichsweise von der Verbindungseinrichtung (7) und/oder Fixiereinrichtung (31) umfasst ist und/oder die Leiterplatte (15) mittels der Konnektierungseinrichtung automatisch bei einem Aufstecken und/oder Verbinden mit der Verbindungseinrichtung (7) und/oder Fixiereinrichtung (31) mit dem weiteren Element verbindbar ist.

13. Einrichtung nach einem der Ansprüche 10 bis 12, **dadurch gekennzeichnet, dass** die Leiterplatte (15), das Element, die Komponente, die Funktionseinheit und/oder die weitere Leiterplatte zumindest einen zweiten Sensor zur Erfassung weiterer Umgebungsbedingungen umfasst, wie einer Temperatur, einer Luftfeuchtigkeit, einer Lichtintensität, einer Dämmerungsstufe, der Annäherung einer Person, einer Konzentration zumindest eines Gases, insbesondere Kohlenmonoxid, einer Rauchkonzentration, eines einmaligen und/oder mehrmaligen Antippens der Griffolive, des Olivengehäuses und/oder der Verbindungseinrichtung, einer Intaktheit der Struktur des Fensters und/oder der Tür, und/oder eines Glasbruchs.

14. Fenster oder Tür umfassend eine Einrichtung (1) nach einem der vorangehenden Ansprüche, insbesondere in Form eines um sowohl eine horizontale und zumindest eine vertikale Achse verschwenkbares Kippfensters, eines um ausschließlich eine vertikale Achse oder eine horizontale Achse verschwenkbaren Fensters, zumindest eines Schiebefensters, eines Schwenkkippfensters, einer Schiebetür, einer Hebeschiebetür, einer Schiebekipptür und/oder einer Kipptür.

15. Verfahren zur Erfassung einer Position einer Einrichtung (1) nach einem der Ansprüche 1 bis 13, zur Veränderung eines Verriegelungszustandes eines Fensters oder einer Tür und einer Position des Fensters bzw. der Tür, wobei der Verriegelungszustand und die Position mittels zumindest eines ersten Sensors (27) erfasst wird.

## Claims

1. Means (1) for changing a locking state of a window or a door, comprising
- at least one rotatably mounted cremone handle (3) located relative to a cremone housing (5), locked against rotating in at least one cremone housing (5) connectable in the window or the door,
- at least one electronic evaluation circuit for detecting the position of the cremone handle (3),
- whereby the cremone handle (3) is connected locked against rotary entrainment with at least one connection means (7) penetrating the cremone housing (5), with which the locking state of the window or the door can be changed,
**characterised in that**
- the evaluation circuit comprises at least one supporting guide plate (15) positioned in at least some areas within the area of the cremone housing (5) and comprising a first sensor (27), and
- the guide plate (15) is connected with the connection means (7), locked against rotary entrainment.

2. Means according to claim 1, **characterised in that** the cremone housing (5) comprises at least one handle fitting or is formed by a handle fitting, whereby the cremone housing (5) can be mounted on a frame of the window or the door.

3. Means according to claim 1 or 2, **characterised in that** the connection means (7) comprises at least one multi-sided connector pin or a four-sided connector pin (7), and **in that** the connection means (7) can be brought into operative connection with at least one locking means of the window or the door, by means of which the position of at least one fitting element of the window or the door can be changed.

4. Means according to one of the preceding claims, **characterised by** at least one arresting means (17) located in the cremone housing (5) and/or adjacent to the guide plate (15), formed by detents or by a sprung ball mechanism, by means of which the cremone handle (3) or the connection means (7) can be arrested in one or in a multitude of handle positions enabling at least one locking position, in which the window or the door are in a locked position, in which a pivot, displacement or tilt movement of the window or the door, when the window or the door is in its or their closed position, is prevented, an unlocked position, in which the window or the door is in an unlocked position, in which a pivot or displacement movement of the window or the door is possible in its or their open position, or a partially unlocked position, in which the window or the door is in a partially unlocked position, in which a pivot or displacement movement of the window or the door is prevented and a tilt movement of the window or the door is possible.

5. Means according to one of the preceding claims, **characterised by** at least one locating means (31), connectably locked against rotary entrainment with the connection means (7) and locatable on the guide plate (15) locked against rotary entrainment.

6. Means according to one of the preceding claims, **characterised in that** the guide plate (15) comprises a circular circumference shape, and whereby at least one opening (29) for receiving the connection means (7) and/or the locating means (31) is envisaged in the guide plate (15), whereby a take-up (33) is envisaged in the outer circumference of the opening (29), whereby at least one complementary element (39) located on a surface of the connection means and/or the locating means (31) can be received in the take-up (33), for locating a predetermined relative position between the guide plate (15) on the one hand, and the connection means (7), the cremone handle (3) and/or the locating means (31) on the other, or whereby the guide plate (15) comprises the complementary element and the connection means, the cremone handle (3), the locating means, and/or the take-up.

7. Means according to one of the preceding claims, **characterised in that** the first sensor comprises at least one sensing device, autarkially enabling the detection of its own position and/or alignment in space, and whereby at least one sensing element of the first sensor (27) and/or the sensing device is positioned on the guide plate (15) eccentrically relative to an axis of rotation of the guide plate (15) and the connection means (7).

8. Means according to claim 7, **characterised in that** the sensing device enables the detection of the position and/or alignment, namely based on acceleration data, speed data, movement data, earth magnetic field data, GPS data and/or (gyro) compass data detected by means of the sensing element (27), whereby the sensing device comprises at least one 3D sensor, such as for example a 3D MEMS acceleration sensor.

9. Means according to claim 7 or 8, **characterised in that** the sensing device enables the detection of the handle position, such as for example an open position, a closed position and/or a tilt position of the window or the door, and the detection of an at least partial destruction of the structure of the window or the door and/or the position of the guide plate (15), the locating means (31), the connection means (7) and/or the cremone handle (3).

10. Means according to one of the preceding claims, **characterised by** at least one component, connectable with the guide plate (15), in particular electrically, electronically, hard-wired and/or wirelessly, and located on the guide plate (15), whereby the component is selected from a group of components comprising the following components:
- at least one energy source (23), such as a battery, an accumulator, a thermoelectric element, or a mechanoelectric element for generating electric energy from mechanical movement energy and/or thermal energy, obtained from a temperature difference between a side of the window or the door facing the means (1) and a one facing away from the means (1),
- a solar element,
- an energy store,
- an optical and/or acoustic output means, such as for example a loudspeaker (13), a siren, a display means and/or at least one illumination means,
- at least one input means, such as for example a switch, a keyboard, a microphone, a photographic and/or video camera and/or a touch screen, a reading means,
- a data communication means,
- at least one further guide plate, preferably stackable on the guide plate (15),
- a valve means, in particular an underpressure valve means,
- a functional unit spatially separated from the means and hard-wired, or wirelessly connected and/or radio linked, for example via the data communication means, whereby the component can be located in at least some areas of the cremone handle (3), the connection means, the locating means, the arresting means (17) and/or the cremone housing (5),
whereby the further guide plate comprises the data communication means, the data communication means works via free ISM frequency bands, in particular 433 MHz, 886 MHz and/or 2.4 GHz and/or by means of KNX, WLAN, 433 MHz, 886 MHz, z-wave and/or zigbee radio standards and/or the second guide plate is spatially fixed relative to the cremone housing (5), the cremone handle (3) and/or the connection means (7).

11. Means according to claim 10, **characterised in that**
a signal can be emitted by the output means (13) when the charge of the energy source (23) falls below a predetermined threshold value.

12. Means according to one of the preceding claims, **characterised by**
at least one electric, hard-wired, wireless and/or radio linked connecting means (25), such as at least one plug-in contact means and/or sliding contact means, with which the guide plate (15) can be connected with at least one further element, in particular the component (13, 23), the means (1), the functional unit and/or the further guide plate, whereby the connecting means (25) is incorporated in at least some areas into the connection means (7) and/or locating means (31) and/or the guide plate (15) can be automatically connected with the connection means (7) and/or the locating means (31) with the further element by the connecting means through plugging in and/or connecting.

13. Means according to one of the claims 10 to 12, **characterised in that** the guide plate (15), the element, the component, the functional unit and/or the further guide plate comprise at least one second sensor for detecting further ambient conditions, such as a temperature, a humidity, a light intensity, a dimmer stage, the approach of a person, a concentration of at least one gas, in particular carbon monoxide, a smoke concentration, a single and/or repeated touching of the cremone handle, the cremone housing and/or the connection means, an intactness of the structure of the window and/or the door, and/or a glass breakage.

14. Window or door, comprising a means (1) according to one of the preceding claims, in particular in the form of a tilt window, pivotable around a horizontal as well as at least one vertical axis, a window pivotable around just one vertical axis or one horizontal axis, at least one sliding window, a tilt-and-turn window, a sliding door, a lifting sliding door, a tilt-and-turn door and/or a tilting door.

15. Method for detecting a position of a means (1) according to one of the preceding claims 1 to 13, for changing a locking state of a window or a door and a position of the window or the door, whereby the locking state and the position are detected by means of at least one first sensor (27).

## Revendications

1. Dispositif (1) pour la modification d'un état de verrouillage d'une fenêtre ou d'une porte, comprenant :
- au moins une poignée olive (3) qui est montée dans au moins un boîtier d'olive (5), pouvant être relié avec blocage en rotation à la fenêtre ou à la porte, et qui est montée avec possibilité de rotation par rapport au boîtier d'olive (5),
- au moins un circuit d'évaluation électronique pour la détection de la position de la poignée olive (3),
- la poignée olive (3) étant reliée de manière solidaire en rotation à au moins un dispositif d'assemblage (7) qui traverse le boîtier d'olive (5) et permet de modifier l'état de verrouillage de la fenêtre ou de la porte,
**caractérisé en ce que**
- le circuit d'évaluation présente au moins une carte de circuits imprimés (15) qui est disposée au moins en partie à l'intérieur du boîtier d'olive (5) et porte un premier capteur (27), et
- la carte de circuits imprimés (15) est reliée de manière solidaire en rotation au dispositif d'assemblage (7).

2. Dispositif selon la revendication 1, **caractérisé en ce que** le boîtier d'olive (5) comprend au moins une ferrure de poignée ou est constitué d'une ferrure de poignée, le boîtier d'olive (5) pouvant être fixé à un cadre de la fenêtre ou de la porte.

3. Dispositif selon la revendication 1 ou 2, **caractérisé en ce que** le dispositif d'assemblage (7) comprend au moins un axe polygonal amovible ou un axe carré amovible (7), et **en ce que** le dispositif d'assemblage (7) peut être amené en liaison active avec au moins un dispositif de verrouillage de la fenêtre ou de la porte, qui permet de modifier la position d'au moins un élément de ferrure de la fenêtre ou de la porte.

4. Dispositif selon l'une des revendications précédentes, **caractérisé par** au moins un dispositif d'encliquetage (17) qui est disposé dans le boîtier d'olive (5) et/ou à proximité de la carte de circuits imprimés (15) et qui est constitué d'ergots d'encliquetage ou d'un mécanisme à bille élastique et qui permet de verrouiller la poignée olive (3) ou le dispositif d'assemblage (7) dans une position de poignée ou dans une pluralité de positions de poignée, qui comprend au moins une position de verrouillage, dans laquelle la fenêtre ou la porte se trouve dans une position verrouillée dans laquelle un mouvement de pivotement, de coulissement ou de basculement de la fenêtre ou de la porte, lorsque la fenêtre ou la porte se trouve dans sa position fermée, est empêché, une position de déverrouillage, dans laquelle la fenêtre ou la porte se trouve dans une position déverrouillée dans laquelle un mouvement de pivotement, de coulissement ou de basculement de la fenêtre ou de la porte, dans sa position ouverte, est rendu possible, ou une position de déverrouillage partiel, dans laquelle la fenêtre ou la porte se trouve dans une position partiellement déverrouillée dans laquelle un mouvement de pivotement ou de coulissement de la fenêtre ou de la porte est empêche et un mouvement de basculement de la fenêtre ou de la porte est rendu possible.

5. Dispositif selon l'une des revendications précédentes, **caractérisé par** au moins un dispositif de fixation (31) qui peut être relié de manière solidaire en rotation au dispositif d'assemblage (7) et sur lequel la carte de circuits imprimés (15) peut être disposée de manière solidaire en rotation.

6. Dispositif selon l'une des revendications précédentes, **caractérisé en ce que** la carte de circuits imprimés (15) présente une forme périphérique circulaire, et sachant qu'il est prévu dans la carte de circuits imprimés (15), au moins une ouverture (29) destinée à recevoir le dispositif d'assemblage (7) et/ou le dispositif de fixation (31), sachant que le pourtour extérieur de l'ouverture (29) comporte un logement (33) et que le logement (33) peut recevoir au moins un élément (39) complémentaire, disposé sur une surface du dispositif d'assemblage et/ou du dispositif de fixation (31), en vue de définir une position relative prédéterminée entre la carte de circuits imprimés (15), d'une part, et le dispositif d'assemblage (7), la poignée olive (3) et/ou le dispositif de fixation (31), d'autre part, ou que la carte de circuits imprimés (15) comporte l'élément complémentaire, et le dispositif d'assemblage, la poignée olive (5) et/ou le dispositif de fixation comporte le logement.

7. Dispositif selon l'une des revendications précédentes, **caractérisé en ce que** le premier capteur comprend au moins un système de détection, permettant de déterminer de façon autonome sa propre position et/ou orientation dans l'espace, et au moins un élément de détection du premier capteur (27) et/ou du système de détection est positionné sur la carte de circuits imprimés (15) de façon excentrée par rapport à un axe de rotation de la carte de circuits imprimés (15) et du dispositif d'assemblage (7).

8. Dispositif selon la revendication 7, **caractérisé en ce que** le système de détection permet la détermination de la position et/ou de l'orientation, et cela sur la base de données d'accélération, de données de vitesse, de données de mouvement, de données de champ magnétique terrestre, de données GPS et/ou de données de boussole (gyroscope) détectées à l'aide de l'élément de détection (27), sachant que le système de détection comprend au moins un capteur 3D, par exemple un capteur d'accélération 3D-MEMS.

9. Dispositif selon la revendication 7 ou 8, **caractérisé en ce que** le système de détection permet la détermination de la position de la poignée, par exemple une position ouverte, une position fermée et/ou une position basculée de la fenêtre ou de la porte, et la détermination d'une destruction au moins partielle de la structure de la fenêtre ou de la porte et/ou de la position de la carte de circuits imprimés (15), du dispositif de fixation (31), du dispositif d'assemblage (7) et/ou de la poignée olive (5).

10. Dispositif selon l'une des revendications précédentes, **caractérisé par** au moins un composant pouvant être relié à la carte de circuits imprimés (15), notamment par voie électrique, électronique, filaire et/ou sans fil, et disposé sur la carte de circuits imprimés (15), sachant que le composant est sélectionné dans un groupe de composants qui comprend les composants suivants :
- au moins une source d'énergie (23), telle qu'une pile, un accumulateur, un élément thermoélectrique ou un élément mécanoélectrique pour produire de l'énergie électrique à partir d'énergie cinétique mécanique et/ou d'énergie thermique qui est obtenue à partir d'une différence de température entre une face de la fenêtre ou de la porte qui est tournée vers le dispositif (1) et une face qui est éloignée du dispositif (1),
- un élément solaire,
- un accumulateur d'énergie,
- un dispositif de sortie optique et/ou acoustique, tel qu'un haut-parleur (13), une sirène, un dispositif d'affichage et/ou au moins un dispositif lumineux,
- au moins un dispositif d'entrée, tel qu'un interrupteur, un clavier, un micro-phone, un appareil photo et/ou une caméra vidéo et/ou un écran tactile, un dispositif de lecture,
- un dispositif de communication de données,
- au moins une carte de circuits imprimés supplémentaire, pouvant de préférence être empilée sur la carte de circuits imprimés (15),
- un dispositif à valve, en particulier un dispositif à valve de dépression,
- une unité fonctionnelle qui est séparée du dispositif dans l'espace et est reliée au dispositif par voie filaire, sans fil et/ou radioélectrique, par exemple via le dispositif de communication de données, sachant que le composant peut être disposé au moins en partie dans la poignée olive (3), le dispositif d'assemblage, le dispositif de fixation, le dispositif d'encliquetage (17) et/ou le boîtier d'olive (5), la carte de circuits imprimés supplémentaire comprenant le dispositif de communication de données, le dispositif de communication de données travaillant sur des bandes de fréquence ISM libres, notamment 433 MHz, 886 MHz et/ou 2,4 GHz, et/ou avec des standards radioélectriques KNX, WLAN, 433-MHz, 886-MHz, z-wave et/ou zigbee, et/ou la deuxième carte de circuits imprimés étant montée de manière fixe par rapport au boîtier d'olive (5), à la poignée olive (3) et/ou au dispositif d'assemblage (7).

11. Dispositif selon la revendication 10, **caractérisé en ce que** le dispositif de sortie (13) permet de délivrer un signal lorsque la charge de la source d'énergie (23) passe en dessous d'une valeur seuil prédéterminée.

12. Dispositif selon l'une des revendications précédentes, **caractérisé par** au moins un dispositif de connexion (25) électrique, filaire, sans fil et/ou radioélectrique, par exemple au moins un dispositif de contact enfichable et/ou un dispositif de contact frottant qui permet de relier la carte de circuits imprimés (15) à au moins un élément supplémentaire, notamment au composant (13, 23) du dispositif (1), à l'unité fonctionnelle et/ou à la carte de circuits imprimés supplémentaire, le dispositif de connexion (25) étant compris au moins en partie dans le dispositif d'assemblage (7) et/ou le dispositif de fixation (31), et/ou la carte de circuits imprimés (15) pouvant être reliée automatiquement à l'élément supplémentaire, au moyen du dispositif de connexion, lors d'un enfichage et/ou d'un assemblage avec le dispositif d'assemblage (7) et/ou le dispositif de fixation (31).

13. Dispositif selon l'une des revendications 10 à 12, **caractérisé en ce que** la carte de circuits imprimés (15), l'élément, le composant, l'unité fonctionnelle et/ou la carte de circuits imprimés supplémentaire comporte(nt) au moins un deuxième capteur pour détecter d'autres conditions d'environnement, telles qu'une température, une humidité de l'air, une intensité lumineuse, un niveau crépusculaire, une personne qui approche, une concentration d'au moins un gaz, notamment de monoxyde de carbone, une concentration de fumée, l'effleurement unique et/ou répété de la poignée olive, du boîtier d'olive et/ou du dispositif d'assemblage, le caractère intact de la structure de la fenêtre et/ou de la porte, et/ou un bris de verre.

14. Fenêtre ou porte, comprenant un dispositif (1) selon une des revendications précédentes, notamment sous la forme d'une fenêtre basculante, pouvant pivoter aussi bien autour d'un axe horizontal qu'autour d'au moins un axe vertical, d'une fenêtre pouvant pivoter exclusivement autour d'un axe vertical ou d'un axe horizontal, d'au moins une fenêtre coulissante, d'une fenêtre oscillo-battante, d'une porte coulissante, d'une porte levante coulissante, d'une porte coulissante basculante et/ou d'une porte basculante.

15. Procédé de détection d'une position d'un dispositif (1) selon une des revendications 1 à 13, pour la modification d'un état de verrouillage d'une fenêtre ou d'une porte, et d'une position de la fenêtre ou de la porte, l'état de verrouillage et la position étant détectés à l'aide d'au moins un premier capteur (27).
